# EUROPÄISCHE PATENTSCHRIFT

(11) **EP 2 981 337 B1**
(45) Veröffentlichungstag und Bekanntmachung des Hinweises auf die Patenterteilung: **25.07.2018**
(21) Anmeldenummer: 14704755.9
(22) Anmeldetag: 15.02.2014
(51) Int. Cl.: A62B 25/00

(54) **FLUCHTFILTERGERÄTESYSTEM UND VERFAHREN ZUM MONTIEREN EINES FLUCHTFILTERGERÄTESYSTEMS**
SYSTEM OF FILTER ESCAPE DEVICES AND METHOD FOR MOUNTING A SYSTEM OF FILTER ESCAPE DEVICES
SYSTÈME D'AUTO-SAUVETEUR À FILTRE ET PROCÉDÉ DE MONTAGE D'UN SYSTÈME D'AUTO-SAUVETEUR À FILTRE

(30) Priorität: 02.04.2013 DE 102013005514
(43) Veröffentlichungstag der Anmeldung: 10.02.2016
(73) Patentinhaber: Dräger Safety AG & Co. KGaA, 23560 Lübeck (DE)
(72) Erfinder: VOGT, Simon, 23552 Lübeck (DE); ROSERT, Michael, 23669 Timmendorfer Strand (DE); MÜLLER, Rüdiger, 23617 Stockelsdorf (DE); RADICKE, Joachim, 23562 Lübeck (DE)
(86) Internationale Anmeldenummer: PCT/EP2014/000423
(87) Internationale Veröffentlichungsnummer: WO 2014/161623

(56) Entgegenhaltungen:
- WO-A1-89/00873
- WO-A1-92/21408
- DE-U- 8 015 449
- GB-A- 2 223 683

## Beschreibung

Die vorliegende Erfindung betrifft ein Fluchtfiltergerätesystem aufweisend ein Fluchtfiltergerät und eine Geräteschale sowie ein Verfahren zum Montieren eines Fluchtfiltergerätesystems. Fluchtfiltergeräte, wie Brandfluchthauben, sind umluftabhängige Atemschutzgeräte, die insbesondere zur Selbstrettung gegen giftige Gase, wie beispielsweise gegen Kohlenstoffmonoxid, eingesetzt werden. Das heißt, Fluchtfiltergeräte dienen zum Beispiel zur Flucht von Personen aus brennenden Gebäuden. Dabei können Fluchtfiltergeräte, wie Brandfluchthauben in Gebäuden installiert sein, sogenannte stationäre Fluchtfiltergeräte, oder sie werden von Feuerwehren zum Evakuieren von Personen mitgeführt, sogenannte Mitführ-Fluchtfiltergeräte. Anders als pressluftbetriebene Atemschutzgeräte schützt ein Fluchtfiltergerät jedoch nicht gegen Sauerstoffmangel in der Umgebungsluft. Stationäre Fluchtfiltergeräte weisen eine Haube und einen in die Haube integrierten Filter auf. Zur Schutzwirkung gegen Kohlenstoffmonoxid (CO) wird ein katalytischer Filter verwendet. Damit der Filter eines Fluchtfiltergerätes einsatzfähig ist, muss dieser vor dem Einsatz vor Luftsauerstoff und mechanische Belastungen vor seinem bestimmungsgemäßen Gebrauch geschützt werden. Der Grund für einen vakuumdichten Verschluss des Filters ist das Hopkalit. Dieser chemische Katalysator sorgt im Wesentlichen für die Filterleistung. Bei Raumtemperatur katalysiert Hopkalit die Oxidation von giftigem Kohlenmonoxid mit Sauerstoff zum vergleichsweise harmlosen Kohlendioxid. Da Hopkalit in Verbindung mit der Luft reagiert, muss der Filter, um seine Abscheideleistung zu erhalten, luftdicht verschlossen sein. Fast alle Hersteller von Fluchtfiltergeräten lösen das Problem dahingehend, dass sie das gesamte Fluchtfiltergerät beziehungsweise die komplette Fluchthaube in einem Sperrschichtbeutel, meist ein Aluminium-Sperrschichtbeutel, vakuumdicht einschweißen. Nachdem der Sperrschichtbeutel aus einer harten oder weichen Geräteschale genommen wurde, muss der Sperrschichtbeutel manuell von Hand, meist an einer vorgegebenen Markierung, aufgerissen werden.

Alternativ zu Sperrschichtbeuteln ist es möglich nur den Filter, das heißt die Filtereinlass- und Filterauslassseite, jeweils durch ein Verschlusssystem, insbesondere einen Stopfen, direkt zu verschließen und ein Einschweißen somit überflüssig zu machen. Werden diese Verschlusssysteme entfernt, wird der Filter aktiviert und ein chemischer Prozess wird im Hopkalit in Gang gesetzt, der nicht aufgehalten werden kann. Dabei muss ein unbeabsichtigtes Aktivieren des Filters vermieden werden. Bei derartigen Fluchtfiltergeräten werden die Verschlusssysteme, insbesondere die Filterstopfen, aus den Filtereinlass- und Filterauslassseiten mit Hilfe eines Stoffbandes oder zweier Stoffbänder manuell gezogen. Nachteilig hierbei ist, dass der Nutzer eines derartigen Fluchtfiltergerätes wissen muss, wo und wie er das wenigstens eine Stoffband anfassen und ziehen muss. Kennt sich der Nutzer nicht aus, was die Regel ist, kann im Einsatzfall, beispielsweise im Brandfall, wertvolle Zeit verloren gehen. Der Nutzer müsste erst Hinweise und Erklärungen lesen, um das Fluchtfiltergerät richtig einzusetzen. Sind die Hinweise und Erklärungen in einer Sprache, die der Nutzer nicht kennt, kann es passieren, dass der Nutzer das Fluchtfiltergerät überhaupt nicht nutzen kann.

Aus der DE 80 15 449 U ist ein Fluchtfiltersystem mit einem Fluchtfiltergerät und einer Geräteschale bekannt, wobei der Filter des Fluchtfiltergerätes mit zwei Stopfen versehen ist. Der eine Stopfen ist an der Rückwand der Geräteschale fixiert und wird herausgezogen, sobald das Gerät herausgenommen wird, welches dabei aktiviert wird. Zur Benutzung muss die Haube entfaltet werden, welche ein Zugband aufweist, das mit einem weiteren Stopfen verbunden ist. Erst wenn dieser Stopfen herausgezogen ist, ist das Gerät einsatzfähig.

Beide Lösungen der bekannten Fluchtfiltergeräte erfordern das manuelle Eingreifen des Benutzers und sind dadurch anfällig gegen ein unsachgemäßes Benutzen.

Es ist daher Aufgabe der vorliegenden Erfindung, die voranstehend beschriebenen Nachteile bei Fluchtfiltergeräten, wie Fluchthauben, zumindest teilweise zu beheben. Insbesondere ist es Aufgabe der vorliegenden Erfindung, in einfacher und kostengünstiger Weise sicherzustellen, dass Fluchtfiltergeräte bei Ihrer Verwendung automatisch richtig einsatzfähig sind. Insbesondere soll ein 100%iges Aktivieren des Filters beim bestimmungsgemäßen Gebrauch des Fluchtfiltergerätes automatisiert erfolgen.

Voranstehende Aufgabe wird gelöst durch ein erfindungsgemäßes Fluchtfiltergerätesystem mit den Merkmalen des Anspruchs 1 sowie durch ein erfindungsgemäßes Verfahren zum Montieren eines Fluchtfiltergerätesystems mit den Merkmalen des Anspruchs 8 Weitere Merkmale und Details der Erfindung ergeben sich aus den Unteransprüchen, der Beschreibung und den Zeichnungen. Dabei gelten Merkmale und Details, die im Zusammenhang mit dem erfindungsgemäßen Zugelement beschrieben sind, selbstverständlich auch im Zusammenhang mit dem erfindungsgemäßen Fluchtfiltergerät, dem erfindungsgemäßen Fluchtfiltergerätesystem und dem erfindungsgemäßen Verfahren und jeweils umgekehrt, sodass bezüglich der Offenbarung zu den einzelnen Erfindungsaspekten stets wechselseitig Bezug genommen wird beziehungsweise werden kann. Das erfindungsgemäße Fluchtfiltergerätesystem umfasst ein Zugelement zum Herausziehen eines Verschlusselementes eines Filters eines Fluchtfiltergerätes, welches in einer Geräteschale in einer Ruheposition mit einem Ruheabstand zur Geräteschale angeordnet ist, wobei das Fluchtfiltergerät in eine Entnahmeposition mit einem zum Ruheabstand vergrößertem Entnahmeabstand relativ zur Geräteschale bewegbar ist. Das Zugelement ist dabei dadurch gekennzeichnet, dass dieses einen ersten Befestigungsabschnitt zum Befestigen des Zugelementes an dem Verschlusselement und einen zweiten Befestigungsabschnitt zum Befestigen an einer Innenseite der Geräteschale aufweist, wobei die beiden Befestigungsabschnitte zueinander einen Befestigungsabstand aufweisen, welcher kleiner oder gleich dem Entnahmeabstand ist.

Durch ein derartig ausgebildetes Zugelement ist eine automatisches Herausziehen eines Verschlusselementes, wie eines Stopfens, aus einem Filter eines Fluchtfiltergerätes und damit eine Aktivierung des Filters des Fluchtfiltergerätes möglich. Das heißt, durch derartig ausgebildete Zugelemente kann in einfacher und kostengünstiger Weise sichergestellt werden, dass Fluchtfiltergeräte, die in einer Geräteschale angeordnet sind, bei ihrer Verwendung automatisch richtig einsatzfähig sind. Die Zugelemente ermöglichen, dass beim Öffnen der Geräteschale, in der ein Fluchtfiltergerät angeordnet ist, ein erstes Verschlusselement des Filters des Fluchtfiltergerätes aus dem Filter herausgezogen und dass beim Herausnehmen des Fluchtfiltergerätes aus der Geräteschale ein zweites Verschlusselement aus dem Filter des Fluchtfiltergerätes herausgezogen wird. Ein erstes Zugelement weist einen ersten Befestigungsabschnitt zum Befestigen des Zugelementes an einem ersten Verschlusselement und einen zweiten Befestigungsabschnitt zum Befestigen an einer ersten Stelle an einer Innenseite der Geräteschale, insbesondere einer Geräteschalenunterseite, auf. Über die beiden Befestigungsabschnitte des ersten Zugelementes kann das erste Verschlusselement eines Filters mit der Geräteschale, insbesondere einer Geräteschalenunterseite, verbunden werden. Befindet sich das Fluchtfiltergerät in einer Ruheposition mit einem Ruheabstand zur Innenseite der Geräteschale in der Geräteschale, so weisen die beiden Befestigungsabschnitte des ersten Zugelementes zueinander einen ersten Befestigungsabstand auf. Dieser erste Befestigungsabstand ist kleiner oder gleich dem Entnahmeabstand, den das Fluchtfiltergerät in einer Entnahmeposition relativ zur Geräteschale einnimmt. Gleiches gilt für das zweite Zugelement. Auch dieses weist einen ersten Befestigungsabschnitt zum Befestigen des zweiten Zugelementes an einem zweiten Verschlusselement des Filters und einen zweiten Befestigungsabschnitt zum Befestigen an einer zweiten Stelle an der Innenseite der Geräteschale auf.

Das heißt, ein zweites Zugelement kann derartig ausgebildet und derartig in einer Geräteschale angeordnet sein, dass dieses beim Öffnen der Geräteschale gespannt wird und das mit ihm verbundene zweite Verschlusselement aus dem Filter zieht. Ein erstes Zugelement kann derartig ausgebildet und innerhalb der Geräteschale angeordnet sein, dass dieses beim Entfernen des Fluchtfiltergerätes aus der Geräteschale das erste Verschlusselement aus dem Filter zieht.

Ein Verschlusselement im Sinne der Erfindung ist derartig ausgebildet, dass dieses eine Filtereinlassseite des Filters beziehungsweise eine Filterauslassseite eines Filters eines Fluchtfiltergerätes gasdicht abschließen kann. Vorzugsweise ist ein Verschlusselement als Stopfen, insbesondere als Gummistopfen, ausgebildet. Sind Verschlusselemente in der Filtereinlassseite und in der Filterauslassseite eines Filters angeordnet, kann der Filter, insbesondere das in dem Filter angeordnete Hopkalit, nicht aktiviert werden, sodass ein chemischer Prozess nicht in Gang gesetzt werden kann. Solange ein Fluchtfiltergerät in einer Ruheposition in einer Geräteschale angeordnet ist und die Geräteschale geschlossen ist, können die Verschlusselemente des Filters nicht durch die Zugelemente aus dem Filter herausgezogen werden. Erst bei einem Öffnen der Geräteschale beziehungsweise bei einem Entnehmen des Fluchtfiltergerätes aus der Geräteschale, werden die Zugelemente gespannt, sodass eine Öffnungskraft über die Zugelemente auf die Verschlusselemente ausgeübt wird und dadurch die Verschlusselemente aus dem Filter herausgezogen werden können.

Eine Geräteschale im Sinne der Erfindung kann weich oder hart ausgebildet sein. Ferner kann eine Geräteschale im Sinne der Erfindung verschlossen und geöffnet werden. Im geschlossenen Zustand umgibt die Geräteschale das Fluchtfiltergerät und schützt dieses dadurch insbesondere vor mechanischen Belastungen und anderen Umwelteinflüssen. Geöffneter Zustand bedeutet, dass die Geräteschale derartig geöffnet werden kann, dass das Fluchtfiltergerät einfach aus der Geräteschale herausgenommen werden kann. Die Geräteschale kann großflächig geöffnet werden, so dass ein Hängenbleiben des Fluchtfiltergerätes in einem Öffnungsspalt nicht erfolgt. Eine weiche Geräteschale kann beispielsweise eine Stofftasche oder eine Gummitasche sein. Eine Stofftasche kann beispielsweise mit einem Reißverschluss verschlossen und geöffnet werden. Ein Reißverschluss oder Rastverschlüsse sind auch bei einer Gummitasche denkbar. Eine harte Geräteschale kann beispielsweise aus Metall oder aus hartem Kunststoff ausgebildet sein und ähnlich wie ein Koffer oder eine Butterbrotdose geöffnet und verschlossen werden. Die Geräteschale kann einteilig oder mehrteilig, insbesondere zweiteilig, ausgebildet sein.

Ein Zugelement im Sinne der Erfindung ist insbesondere derart ausgebildet, dass es in seiner Länge unnachgiebig ist. Hierdurch ist sichergestellt, dass beim Spannen des Zugelementes beziehungsweise beim Ausüben einer Zugkraft auf das Zugelement dieses in seiner Länge unverändert bleibt. Ein Befestigungsabschnitt kann auch durch einen Konten am Enden des Zugelementes ausgebildet sein.
Ein Zugelement kann steif ausgebildet sein. Beispielsweise kann ein Zugelement als Stab ausgebildet sein. So kann ein erster Befestigungsabschnitt des steif ausgebildeten Zugelementes an einem Verschlusselement befestigt werden und ein zweiter Befestigungsabschnitt an der Innenseite der Geräteschale befestigt werden. Damit das steif ausgebildete Zugelement nicht bricht, kann beispielsweise der erste Befestigungsabschnitt des steifen Zugelementes mittels eines Gelenkes an einem Verschlusselement angeordnet sein. Der zweite Befestigungsabschnitt des steif ausgebildeten Zugelementes kann an der Innenseite der Geräteschale befestigt werden, insbesondere verklemmt, angelenkt oder verrastet werden. Bevorzugt ist das steife Zugelement derart ausgebildet, dass der zweite Befestigungsabschnitt des Zugelementes beim Schließen der Geräteschale an der Innenseite der Geräteschale automatisch befestigt wird. Hinzu kann das steife Zugelement, insbesondere der zweite Befestigungsabschnitt, an der Innenseite der Geräteschale geführt werden, beispielsweise in einer Führung oder in einer Nut, bis dieser in einer Befestigungsposition an der Innenseite der Geräteschale automatisch befestigt wird, insbesondere verrastet.
Alternativ dazu ist ein Zugelement bevorzugt, dass flexibel ausgebildet ist. Flexibel bedeutet dabei im Sinne der Erfindung, dass das Zugelement beispielsweise geknickt, gedreht und/oder gestreckt werden kann. In seiner Längenausdehnung ist das Zugelement jedoch nicht flexibel. So kann ein flexibel ausgebildetes Zugelement aus Stoff, aber auch Kunststoff oder aus Draht ausgebildet sein. Ein flexibel ausgebildetes Zugelement kann besonders einfach innerhalb der Geräteschale angeordnet werden, wenn das Fluchtfiltergerät seine Ruheposition eingenommen hat und die Geräteschale geschlossen wird. Ein flexibel ausgebildetes Zugelement ermöglicht eine einfache Befestigung des ersten Befestigungsabschnitts an einem Verschlusselement eines Filters und des zweiten Befestigungsabschnitts an der Innenseite einer Geräteschale. So kann ein flexibel ausgebildetes Zugelement, das als ersten Befestigungsabschnitt einen ersten Widerhaken und als zweiten Befestigungsabschnitt einen zweiten Widerhaken aufweist, einfach an eine Zugelementbefestigungsvorrichtung eines Verschlusselementes beziehungsweise an eine Zugelementhaltevorrichtung an der Innenseite der Geräteschale derart angeordnet werden, dass die beiden Befestigungsabschnitte nach ihrer Befestigung zueinander einen definierten Befestigungsabstand einnehmen, welcher kleiner oder gleich einem Entnahmeabstand ist. Hierdurch ist sichergestellt, dass die Verschlusselemente in der Ruheposition des Fluchtfiltergerätes und bei geschlossener Geräteschale nicht durch die Zugelemente aus dem Filter gezogen werden.

Die Befestigungsabschnitte eines Zugelementes können verschiedenartig ausgebildet sein. Beispielsweise kann ein erster Befestigungsabschnitt durch einen Knoten im Zugelement gebildet sein. Das heißt, in einer einfachen Ausgestaltung eines Zugelementes kann ein erstes Ende des Zugelementes, vorzugsweise eines Zugbandes, an einem Verschlusselement, insbesondere an einer Zugelementbefestigungsvorrichtung eines Verschlusselementes, durch einen Verknotung befestigt werden.
Bevorzugt kann bei einem Zugelement jedoch vorgesehen sein, dass der erste und/oder der zweite Befestigungsabschnitt als Rastelement ausgebildet ist/sind. Ein als Rastelement ausgebildeter Befestigungsabschnitt kann beispielsweise ein Schnapphaken, ein Rastvorsprung oder auch ein Druckknopf sein. Ein derart ausgebildeter erster Befestigungsabschnitt kann einfach an einem Verschlusselement fixiert werden, wenn die Geräteschale geöffnet ist. Schwieriger ist das Befestigen des zweiten Befestigungsabschnittes an der Innenseite der Geräteschale. So kann beim Schließen der Geräteschale das nicht an dem Verschlusselement befestigte Ende des Zugelementes aus dem gerade noch geöffneten Schlitz zwischen einer Geräteschalenunterseite und einer Geräteschalenoberseite gezogen werden und dabei der zweite Befestigungsabschnitt des Zugelementes an der Innenseite der Geräteschale, insbesondere an einer Zugelementhaltevorrichtung an der Innenseite der Geräteschale, verrastet werden. Ist das Zugelement als steifes Zugelement ausgebildet, kann die Verrastung beim Schließen der Geräteschale automatisch erfolgen. Beispielsweise kann der zweite Befestigungsabschnitt eines Zugelementes in einer Führung oder einer Nut an der Innenseite der Geräteschale geführt werden, bis der als Rastelement ausgebildete zweite Befestigungsabschnitt des Zugelementes an der entsprechenden Zugelementhaltevorrichtung an der Innenseite der Geräteschale verrastet. Nach der Befestigung der beiden Befestigungsabschnitten eines Zugelementes ist der Befestigungsabstand definiert und ein Verschlusselement mit der Innenseite der Geräteschale gekoppelt. Wird die Geräteschale geöffnet und das Fluchtfiltergerät aus der Geräteschale entnommen, werden die Verschlusselemente aus dem Filter durch die Zugelemente entfernt, sobald der Entnahmeabstand des Fluchtfiltergerätes zu der Innenseite größer als der Befestigungsabstand wird. Es kann bei einem Zugelement vorgesehen sein, dass der erste und/oder der zweite Befestigungsabschnitt als flexibler Widerhaken ausgebildet ist/sind. Bei einem derartigen Zugelement werden die Zugelementbefestigungsvorrichtungen an den Verschlusselementen beziehungsweise die Zugelementhaltevorrichtungen an der Innenseite der Geräteschale, vorzugsweise derart ausgebildet, dass diese jeweils eine Öffnung zum Durchführen des Zugelementes aufweisen. Insbesondere sind die Zugelementbefestigungsvorrichtungen beziehungsweise die Zugelementhaltevorrichtungen als Arretierungstrichter ausgebildet. Ein Zugelement, bei dem die Befestigungselemente als flexible Widerhaken ausgebildet sind, kann einfach an den Zugelementbefestigungsvorrichtungen beziehungsweise den Zugelementhaltevorrichtungen befestigt werden. So kann beispielsweise eine erste Seite des Zugelementes, der ein erster Widerhaken zugeordnet ist, solange durch einen Arretierungstrichter am Verschlusselement eines Filters hindurchgezogen werden, bis der erste Widerhaken nach Durchziehen durch den Arretierungstrichter hinter diesem verrastet. Das zweite Ende des Zugelementes kann solange durch den Arretierungstrichter an der Innenseite der Geräteschale hindurchgezogen werden, bis nach dem Durchziehen des zweiten Widerhakens durch den Arretierungstrichter dieser hinter dem Arretierungstrichter verrastet. Durch das Verrasten der beiden Widerhaken des Zugelementes an den jeweiligen Arretierungstrichtern an einem Verschlusselement und an der Innenseite der Geräteschale ist sichergestellt, dass die Widerhaken mit einem bestimmten Befestigungsabstand zueinander angeordnet sind. Die Montage des Zugelementes kann durchgeführt werden, wenn ein Fluchtfiltergerät in der Ruheposition innerhalb der Geräteschale angeordnet ist. Wird die Gerätschale anschließend geöffnet, so wird das Zugelement zwischen den beiden Arretierungstrichtern gespannt und bei Erreichen eines Entnahmeabstandes zwischen der Geräteschale und einem Verschlusselement des Filters wird das entsprechende Verschlusselement aus dem Filter herausgezogen beziehungsweise gerissen.

Ein derartig ausgebildetes Zugelement ermöglicht insbesondere die Arretierung des zweiten Befestigungselementes, das heißt des zweiten Widerhakens, an der Innenseite der Geräteschale, wenn diese bereits fast geschlossen ist. Durch Ziehen an dem zweiten Ende des Zugelementes kann der zweite Widerhaken durch einen Arretierungstrichter an der Innenseite der Geräteschale gezogen werden und dadurch der Befestigungsabstand zwischen den beiden Befestigungselementen des Zugelements eingestellt werden. Das freie Ende des Zugelementes kann nach der Durchführung des zweiten Widerhakens durch den Arretierungstrichter an der Innenseite der Geräteschale entweder in das Innere der Geräteschale geschmissen oder abgeschnitten werden, bevor die Geräteschale ganz geschlossen wird.

Bevorzugt ist ferner ein Zugelement, welches zwischen dem ersten und dem zweiten Befestigungsabschnitt ein Anschlagelement aufweist. Das Anschlagelement ermöglicht die Begrenzung des Durchziehens des Zugbandes durch die Öffnung einer Zugelementhaltevorrichtung, insbesondere eines Arretierungstrichters, an der Innenseite der Geräteschale. Der Weg des Zugelementes, insbesondere des Zugbandes, im Arretierungstrichter ist durch das Anschlagelement am Zugelemente/Zugband begrenzt. Hierdurch ist sichergestellt, dass das Verschlusselement an dem das erste Befestigungselement des Zugelementes befestigt ist, während der Befestigung des zweiten Befestigungselementes an der Innenseite der Geräteschale nicht aus dem Filter herausgezogen werden kann. Das Anschlagelement dient sozusagen als Montageanschlag zur Montage des Zugelementes an der Zugelementhaltevorrichtung an der Innenseite der Geräteschale.
Das Zugband kann "am langen Ende" bis zum Anschlag des Anschlagelements an die Zugelementhaltevorrichtung an der Innenseite der Geräteschale gezogen werden. Schlägt das Anschlagelement an der Zugelementhaltevorrichtung an, kann das Zugband nicht weiter gezogen werden. Hierdurch ist sichergestellt, dass das zweite Befestigungselement des Zugbandes, hier in Form eines flexiblen Widerhakens, durch die Öffnung der Zugelementhaltevorrichtung, insbesondere den Arretierungstrichter, gezogen wurde und an der Innenseite der Geräteschale verrastet ist. Danach hat der Widerhaken am Zugband gegenüber dem Arretierungstrichter an der Innenseite der Geräteschale seine Endlage erreicht. Ab diesem Zeitpunkt ist die Funktion des Zugbandes aktiviert und eine Entnahme des Fluchtfiltergerätes ist ohne Aktivierung des Filters, das heißt ohne ein Entfernen der Verschlusselemente aus der Filtereinlassseite und der Filterauslassseite nicht mehr möglich. Es kann bei einem Zugelement vorgesehen sein, dass das Zugelement ein Montagekontrollelement und/oder ein Greifelement an einem Ende des Zugelementes aufweist. Das Montagekontrollelement ist vorzugsweise an dem zweiten Ende beziehungsweise in der Nähe des zweiten Endes des Zugelementes angeordnet. Das erste Ende des Zugelementes ist an dem Verschlusselement befestigbar. Das Montagekontrollelement dient dazu die Befestigung des zweiten Befestigungselementes an der Innenseite der Geräteschale außerhalb der Geräteschale anzuzeigen. Das heißt, das Zugelement und das Montagekontrollelement sind derartig ausgebildet und auf die Größe der Geräteschale abgestimmt, dass das Montagekontrollelement an einem Sichtfenster in der Geräteschale oder aus der Geräteschale herausgeführt wird, wenn das zweite Befestigungselement in der richtigen Position an der Innenseite der Geräteschale befestigt ist. Die eindeutig eingerastete Position des Zugbandes kann beispielsweise durch eine optische Markierung am Zugband außerhalb der Geräteschale angezeigt werden. Die Montagekontrollelement kann anstelle einer optischen Markierung, wie einer Farbmarkierung oder einem Vorsprung an dem Zugelement, auch ein akustisches Montagekontrollelement sein. Beispielsweise kann das Befestigen, insbesondere das Verrasten des zweiten Befestigungselementes an der Innenseite der Geräteschale durch ein Geräusch angezeigt werden. Hört der Monteur ein das Verrasten, so weiß er, dass das zweite Befestigungselement richtig befestigt ist. Zur Vereinfachung des Ziehens des Zugelementes, insbesondere der Zugbandes, kann an dem zweiten Ende des Zugelementes ein Greifelement vorgesehen sein. Dies kann durch eine Schlaufe am Ende des Zugelementes realisiert sein.
Das beim Schließvorgang der Geräteschale überstehende Zugelement/Zugband kann derart in der Geräteschale positioniert werden, dass es zu keiner Behinderung beim Öffnen der Geräteschale und Entnehmen des Fluchtfiltergerätes kommt. Denkbar ist auch das Zugelement/Zugband an einer geeigneten Stelle nach der Montage der Befestigungselemente an dem Verschlusselement des Filters und an der Innenseite der Geräteschale zu kürzen, z.B. durch Abschneiden. Das erfindungsgemäße Fluchtfiltergerätesystem umfasst ein Fluchtfiltergerät, aufweisend eine Haube und einen in die Haube integrierten Filter, der eine Filtereinlassseite und eine Filterauslassseite ausweist, wobei die Filtereinlassseite durch ein erstes Verschlusselement und die Filterauslassseite durch ein zweites Verschlusselement gasdicht verschlossen sind und wobei an zumindest einem Verschlusselement ein Zugelement zum Herausziehen des jeweiligen Verschlusselementes aus dem Filter angeordnet ist, gelöst. Das Fluchtfiltergerät ist dadurch gekennzeichnet, dass jedes Zugelement wie oben beschrieben ausgebildet ist.
Ein derartiges Fluchtfiltergerät mit wenigstens einem Zugelement bringt die gleichen Vorteile mit sich, wie sie ausführlich zu den Zugelementen erläutert worden sind. Das heißt, ein derartig ausgebildetes Fluchtfiltergerät kann aufgrund seines wenigstens einen Zugelementes an zumindest einem Verschlusselement des Filters derart in einer Ruheposition innerhalb einer Geräteschale angeordnet werden, dass beim Öffnen der Geräteschale über das wenigstens eine Zugelement das wenigstens eine Verschlusselement aus dem Filter automatisch herausgezogen wird, sodass eine Teil-Aktivierung des Filters des Fluchtfiltergerätes beim Öffnen der Geräteschale automatisiert erfolgt. Hierdurch ist zumindest sichergestellt, dass eines der Verschlusselemente des Filters bereits beim Öffnen der Geräteschale aus dem Filter herausgezogen wird, sodass ein Nutzer des Fluchtfiltergerätes zumindest dieses Verschlusselement nicht nachträglich aus dem Filter herausziehen muss. Bevorzugt ist jedoch ein Fluchtfiltergerät, bei dem an beiden Verschlusselementen jeweils ein Zugelement zum Herausziehen des jeweiligen Verschlusselementes aus dem Filter angeordnet ist. Bei einem derartigen Fluchtfiltergerät ist sichergestellt, dass sowohl beim Öffnen der Geräteschale das erste Verschlusselement aus dem Filter herausgezogen wird und beim Herausnehmen des Fluchtfiltergerätes aus der Geräteschale auch das zweite Verschlusselement aus dem Filter herausgezogen wird. Hierdurch erfolgt ein hundertprozentiges Aktivieren des Filters zum bestimmungsgemäßen Gebrauch des Fluchtfiltergerätes. Die Aktivierung des Filters erfolgt ohne Irritationen im üblichen Handlungsablauf beim Öffnen der Geräteschale und beim Herausnehmen des Fluchtfiltergerätes aus der Geräteschale.
Die Haube eines derartigen Fluchtfiltergerätes kann verschiedenartig ausgebildet sein. Beispielsweise kann die Haube nur als Mundstückgarnitur ausgebildet sein, die nur über die Nase und den Mund des Nutzers geht. Alternativ dazu kann die Haube als Viertel-, Halb- oder Vollmaske ausgebildet sein. Die Haube ist vorzugsweise aus Elastomer ausgebildet. Alternativ oder zusätzlich kann vorgesehen sein, dass die Haube eine feuerfeste Beschichtung an der Außenseite aufweist. Des Weiteren kann die Haube ein Sichtfenster aufweisen. Dies ist insbesondere dann erforderlich, wenn die Haube als Halb- oder Vollmaske ausgebildet ist. Der in die Haube integrierte Filter ist vorzugsweise ein Partikel-CO-Filter mit Hopkalit. Das erste und/oder das zweite Verschlusselement sind vorzugsweise als Stopfen, insbesondere als Gummistopfen, ausgebildet. Diese dienen zum gasdichten Verschließen der Filterauslassseite und der Filtereinlassseite des Filters. Wie bereits oben ausgeführt, kann ein Zugelement steif oder flexibel ausgebildet sein. Jedes Zugelement ist über seinen ersten Befestigungsabschnitt an einem der Verschlusselemente befestigt. Die Befestigung kann im einfachsten Falle durch einen Knoten erfolgen. Bevorzugt ist der erste Befestigungsabschnitt eines Zugelementes über ein Rastelement, beispielsweise einen Widerhaken, eine Schnappverbindung oder ein Druckknopf, an dem jeweiligen Verschlusselement befestigt. Je nachdem, ob das Zugelement steif oder flexibel ausgebildet ist, kann das zweite Befestigungselement unterschiedlich ausgebildet sein. Ist das Zugelement steif ausgebildet, so kann der zweite Befestigungsabschnitt beispielsweise als Schnappverbindung, Rastelement oder Druckknopf ausgebildet sein. Ist das Zugelement flexibel ausgebildet, beispielsweise als Zugband, so kann das zweite Befestigungselement vorteilhafterweise als Widerhaken ausgebildet sein, der flexibel ausgebildet ist.

Ein derartig ausgebildetes Fluchtfiltergerät ermöglicht, dass während der Montage des Luftfiltergerätes in eine Geräteschale die Verschlusselemente des Filters derartig mit der Innenseite der Geräteschale gekoppelt werden können, dass die Verschlusselemente beim Öffnen der Geräteschale beziehungsweise Entnehmen des Fluchtfiltergerätes aus der Geräteschale aus dem Filter herausgezogen werden, wodurch dieser automatisch aktiviert wird. Ein Nutzer des Fluchtfiltergerätes muss sich dann keine Gedanken machen, wie das Fluchtfiltergerät einsatzfähig gemacht werden muss. Der Nutzer muss lediglich die Maske des Fluchtfiltergerätes richtig aufsetzen. Das wenigstens eine Zugelement des Fluchtfiltergerätes ermöglicht, dass zum Ende des Montierens des Fluchtfiltergerätes die beiden Befestigungsabschnitte eines Zugelementes zueinander einen derartigen Befestigungsabstand aufweisen, der kleiner oder gleich dem Entnahmeabstand der Geräteschale zu dem Fluchtfiltergerät ist. Das heißt, solange das Fluchtfiltergerät innerhalb der geschlossenen Geräteschale in der Ruheposition angeordnet ist und die Geräteschale geschlossen bleibt, sind die Zugelemente nicht zugänglich und die Verschlusselemente können auch nicht aus dem Filter herausgezogen werden. Erst beim Öffnen der Geräteschale beziehungsweise beim Herausnehmen des Fluchtfiltergerätes aus der Geräteschale, erfolgt aufgrund der Kopplung der Verschlusselemente über die Zugelemente mit der Innenseite der Geräteschale ein Zurückhalten der Verschlusselemente durch die Geräteschale, sodass der Filter des Fluchtfiltergerätes erst dann aktiviert wird.

Gemäß einer bevorzugten Weiterentwicklung der Erfindung kann bei einem Fluchtfiltergerät vorgesehen sein, dass jedes mit einem Zugelement gekoppelte Verschlusselement eine Zugelementbefestigungsvorrichtung aufweist. Diese Zugelementbefestigungsvorrichtung dient zur Befestigung des ersten Befestigungselementes eines Zugelementes. Das heißt, eine Zugelementbefestigungsvorrichtung an einem Verschlusselement dient als Gegenpart zum ersten Befestigungsabschnitt eines Zugelementes. In einer einfachen Ausführungsform kann eine Zugelementbefestigungsvorrichtung eine Öse aufweisen, die zur Bildung eines Knotens des ersten Befestigungsabschnittes eines Zugelementes dient. Alternativ dazu kann eine Zugelementbefestigungsvorrichtung an einem Verschlusselement als Rastelement, als Schnapphaken, als Druckknopf oder als Klemmelement ausgebildet sein. Alle diese Elemente dienen zum Fixieren oder Zurückhalten des ersten Endes des Zugelementes an einem Verschlusselement. Eine Zugelementbefestigungsvorrichtung ist insbesondere derart ausgebildet, dass sie verhindert, dass das Zugelement ab einem gewissen Punkt nicht weiter gezogen werden kann. Das heißt, eine Zugelementbefestigungsvorrichtung hält das erste Ende eines Zugelementes zurück. Besonders bevorzugt ist eine Zugelementbefestigungsvorrichtung als Arretierungstrichter ausgebildet. Ein Arretierungstrichter ist insbesondere dann vorteilhaft, wenn das Zugelement als flexibles Zugelement, insbesondere als Zugband, ausgebildet ist und die Befestigungselemente des Zugelementes als flexible Widerhaken ausgebildet sind. Der Arretierungstrichter dient dazu, dass das erste Ende des Zugelementes durch den Arretierungstrichter hindurch gezogen werden kann, wobei der flexible Widerhaken derart an dem ersten Ende des Zugelementes angeordnet ist, dass auch dieser durch den Arretierungstrichter hindurchgezogen werden kann. Der flexible Widerhaken und der Arretierungstrichter sind jedoch so ausgebildet, dass ein Zurückführen des ersten Endes des Zugelementes in die andere Richtung durch den Arretierungstrichter nicht möglich ist. Bei einem Zurückziehen des Zugelementes in die andere Richtung, schlägt der flexible Widerhaken an dem Arretierungstrichter an, kann aber nicht durch diesen hindurchgezogen werden.

Ein derartig ausgebildetes Fluchtfiltergerät ermöglicht auf eine einfache Art und Weise die Befestigung beziehungsweise ein Zurückhalten eines ersten Befestigungsabschnittes eines Zugelementes an einem Verschlusselement, das zum Verschließen einer Filtereinlassseite oder einer Filterauslassseite dient.

Gemäß einem Aspekt der Erfindung wird die Aufgabe durch ein Fluchtfiltergerätesystem, aufweisend ein Fluchtfiltergerät und eine Geräteschale, in der das Fluchtfiltergerät in der Ruheposition anordenbar ist und die zum Überführen des Fluchtfiltergerätes in eine Entnahmeposition geöffnet werden kann, gelöst. An der Innenseite der Geräteschale des Fluchtfiltergerätesystems ist zumindest eine Zugelementhaltevorrichtung zum Befestigen des zweiten Befestigungsabschnittes zumindest eines Zugelementes angeordnet. Dabei sind das wenigstens eine Zugelement und die zumindest eine Zugelementhaltevorrichtung derart ausgebildet und aufeinander abgestimmt, dass beim Öffnen der Geräteschale beim Erreichen des Entnahmeabstandes zwischen der Geräteschale und dem Fluchtfiltergerät das wenigstens eine Verschlusselement automatisch aus dem Filter gezogen wird. Ein derartiges Fluchtfiltergerätesystem bringt die gleichen Vorteile mit sich, wie sie ausführlich gemäß dem ersten Aspekt zu einem Zugelement beziehungsweise gemäß dem zweiten Aspekt zu einem Fluchtfiltergerät ausführlich beschrieben worden sind. Bei einem derartigen Fluchtfiltergerätesystem befindet sich das Fluchtfiltergerät in einer Ruheposition, wenn die Geräteschale des Fluchtfiltergerätesystems geschlossen ist. In der Ruheposition weist das Fluchtfiltergerät, insbesondere der Filter mit den Verschlusselementen, einen sogenannten Ruheabstand zu der Innenseite der Geräteschale auf. Der Ruheabstand beträgt vorzugsweise weniger als 5cm, insbesondere weniger als 3cm, zu der Innenseite der Geräteschale. Das Fluchtfiltergerät kann von der Ruheposition in eine Entnahmeposition überführt werden. Dies erfolgt dann, wenn die Geräteschale geöffnet wird. Das heißt, eine Entnahmeposition wird bereits dann erreicht, wenn beispielsweise eine Geräteschalenoberseite der Geräteschale geöffnet wird, und dadurch der Abstand zwischen dieser Geräteschalenoberseite und dem Fluchtfiltergerät vergrößert wird. Der Entnahmeabstand zwischen der Geräteschale beziehungsweise der Geräteschalenoberseite und dem Fluchtfiltergerät ist dann erreicht, wenn dieser größer ist als der Befestigungsabstand des Zugelementes zwischen dem Verschlusselement und der Gerätschale, insbesondere der Geräteschalenoberseite. Durch das spezielle Montageverfahren kann der Befestigungsabstand recht gering, insbesondere geringer als 10cm, vorzugsweise geringer als 6cm, eingestellt werden. Eine Entnahmeposition wird auch dann erreicht, wenn das Fluchtfiltergerät aus der Geräteschale, insbesondere aus der Geräteschalenunterseite, herausgenommen wird. Auch hier wird der Abstand zwischen dem Fluchtfiltergerät, insbesondere dem Filter des Fluchtfiltergerätes und der Innenseite der Geräteschalenunterseite vergrößert. Ist der Abstand zwischen dem Fluchtfiltergerät und der Geräteschalenunterseite größer als der Befestigungsabstand zwischen den beiden Befestigungsabständen des zweiten Zugelementes, welches zwischen dem Verschlusselement und der Geräteschalenunterseite gekoppelt ist, so ist der Entnahmeabstand erreicht und das entsprechende Verschlusselement wird aus dem Filter herausgezogen.

Die Geräteschale des Fluchtfiltergerätesystems kann weich oder hart ausgebildet sein. Ein derartiges Fluchtfiltergerätesystem ermöglicht, dass durch Öffnen der Geräteschale mittels einer Kraftumlenkung eine definierte Öffnungskraft der Zugelemente auf die Verschlusselemente ausgeübt werden kann. Die Befestigungsabschnitte eines Zugelementes, die Zugelementbefestigungsvorrichtung eines Verschlusselementes und die Zugelementhaltevorrichtung an der Innenseite der Geräteschale sind derart ausgebildet und aufeinander abgestimmt, dass nach Abschluss des Montagevorgangs des Fluchtfiltergerätesystems und dem Verschluss der Geräteschale sichergestellt ist, dass das zumindest eine Zugelement beim Öffnen der Geräteschale und beim Erreichen eines bestimmten Öffnungsgrades der Geräteschale gespannt wird und so das Verschlusselement an einer Seite des Filters herauszieht. Die Zugelementhaltevorrichtungen an der Innenseite der Geräteschale dienen als Gegenpart zu den zweiten Befestigungsabschnitten der Zugelemente. Eine Geräteschale eines Fluchtfiltergerätesystems weist wenigstens eine Zugelementhaltevorrichtung auf. Die Zugelementhaltevorrichtung kann als Rastelement, als Schnapphaken, als Druckknopf, als Klemmelement, insbesondere als Arretierungstrichter für flexible Widerhaken des Zugelementes, ausgebildet sein. Vorzugsweise weist die Geräteschale zwei Zugelementhaltevorrichtungen auf, die vorteilhafterweise an zwei gegenüberliegenden Seiten an der Innenseite der Geräteschale angeordnet sind. Eine Zugelementhaltevorrichtung kann als Anschlag für ein Anschlagelement eines Zugelementes ausgebildet sein. Das heißt, eine Zugelementhaltevorrichtung ist insbesondere derart ausgebildet, dass sie nach dem Befestigen des zweiten Befestigungselementes eines Zugelementes das Zugelement zumindest in eine Zugrichtung zurückhält. Weist das Zugelement zusätzlich ein Anschlagelement auf, kann die Zugelementhaltevorrichtung zusätzlich derart ausgebildet sein, dass diese als Anschlag für das Anschlagelement dient, wenn das Zugelement in die entgegengesetzte Richtung gezogen wird.

Gemäß einer bevorzugten Weiterentwicklung der Erfindung kann bei einem Fluchtfiltergerätesystem vorgesehen sein, dass die Geräteschale eine Geräteschalenunterseite und eine Geräteschalenoberseite aufweist, die verschwenkbar miteinander verbunden sind, wobei die wenigstens eine Haltevorrichtung an der Geräteschalenoberseite und/oder an der Geräteschalenunterseite angeordnet ist/sind. Vorzugsweise weist ein Fluchtfiltergerätesystem zwei Zugelementhaltevorrichtungen auf, wobei eine erste Zugelementhaltevorrichtung an der Geräteschalenunterseite und eine zweite Zugelementhaltevorrichtung an der Geräteschalenoberseite angeordnet sind. Das Fluchtfiltergerät ist in der Ruheposition innerhalb der Gerätschale derart angeordnet, dass ein erstes Verschlusselement vorzugsweise in der Nähe der Zugelementhaltevorrichtung an der Geräteschalenunterseite vorgesehen und ein zweites Verschlusselement in der Nähe der Zugelementhaltevorrichtung an der Geräteschalenoberseite angeordnet ist. Hierdurch kann das jeweilige Verschlusselement einfach mit der entsprechenden ihm zugeordneten Zugelementhaltevorrichtung über jeweils ein Zugelement gekoppelt werden. Der Befestigungsabstand kann gering gehalten werden. Diese Kopplung erfolgt für zumindest eines der Zugelemente am Ende der Montageposition, das heißt, kurz vor dem Schließen der Geräteschalenoberseite an der Geräteschalenunterseite.

Die Geräteschalenunter- und die Geräteschalenoberseite können aus einem weichen Kunststoff oder aus einem Stoff ausgebildet sein. Bevorzugt ist jedoch ein Fluchtfiltergerätesystem, bei dem die Geräteschalenunterseite und die Geräteschalenoberseite hart ausgebildet sind. Vorzugsweise sind zum Schließen und Öffnen der Geräteschale die Geräteschalenunterseite und die Geräteschalenoberseite über ein Scharnier schwenkbar aneinander angeordnet.

Eine hart ausgebildete Geräteschale ermöglicht ein definiertes Öffnen der Geräteschalenoberseite von der Geräteschalenunterseite und damit ein definiertes Spannen und Herausziehen der Zugelemente, da die Geräteschalenoberseite und die Geräteschalenunterseite beim Öffnen beziehungsweise beim Herausziehen des Fluchtfiltergerätes nicht nachgiebig sind.

Bei einem bevorzugten Fluchtfiltergerätesystem kann vorgesehen sein, an der Innenseite der Geräteschale Führungen, insbesondere Nute, zum Führen der Zugelemente, insbesondere der zweiten Befestigungselemente, vorgesehen sind. Eine derartige Ausbildung der Innenseite der Geräteschale ist dann vorteilhaft, wenn wenigstens ein Zugelement verwendet wird, welches steif ausgebildet ist. So kann beispielsweise ein steif ausgebildetes Zugelement, welches an einem Verschlusselement angelenkt ist, in einer Führung beziehungsweise einer Nut an der Innenseite einer Geräteschalenhälfte geführt werden, bis das zweite Befestigungselement des Zugelementes in einer Zugelementhaltevorrichtung an der Innenseite der Geräteschale befestigt wird, insbesondere verrastet.

Ferner kann bei einem Fluchtfiltergerätesystem vorgesehen sein, dass die Geräteschale ein Verschließelement zum Verschließen und Öffnen der Geräteschale, insbesondere zum Verschließen und Öffnen der Geräteschalenunterseite und der Geräteschalenoberseite, aufweist. Hierdurch ist sichergestellt, dass zum Ende des Verschließens der Geräteschale diese sicher verschlossen ist. Insbesondere kann zusätzlich eine Siegelung als Indikator gegen unbeabsichtigtes Öffnen an dem Verschließelement vorgesehen werden. Hierdurch ist sichergestellt, dass der Filter des Fluchtfiltergerätes weiterhin aktiviert werden kann und nicht bereits aktiviert worden ist. Das Verschließelement selbst kann als Öffnungslasche ausgebildet sein beziehungsweise zusätzlich eine Öffnungslasche aufweisen, sodass die Geräteschale leicht geöffnet werden kann. Vorteilhafterweise kann das Verschließelement derart ausgebildet sein, dass über eine Schnappverbindung ein Formschluss zwischen der Geräteschalenunterseite und der Geräteschalenoberseite erfolgen kann.
Gemäß einer weiteren bevorzugten Weiterentwicklung der Erfindung kann bei einem Fluchtfiltergerätesystem vorgesehen sein, dass ein Federelement an der Innenseite der Geräteschale angeordnet ist, welches bei geschlossener Geräteschale mit einer Federkraft gegen die Innenseiten der Geräteschalenunterseite und der Geräteschalenoberseite drückt. Hierdurch ist sichergestellt, dass beim Öffnen der Geräteschale die Geräteschalenoberseite von der Geräteschalenunterseite weggedrückt wird, sodass schnell der Entnahmeabstand zwischen der jeweiligen Geräteschalenseite und dem Fluchtfiltergerät erreicht wird.
Ferner kann bei einem bevorzugten Fluchtfiltergerätesystem vorgesehen sein, dass dieses eine Rückhaltevorrichtung zum Zurückhalten des Fluchtfiltergerätes, insbesondere an der Geräteschalenunterseite, aufweist. Der Rückhaltemechanismus, der beispielsweise durch eine Klettverbindung ausgebildet sein kann, dient zum "in Position halten" des Fluchtfiltergerätes beispielsweise an der Geräteschalenunterseite und unterbindet somit eine Teleskopierung des Fluchtfiltergerätes. Ferner kann dadurch verhindert werden, dass das Fluchtfiltergerät beim Öffnen der Geräteschale, insbesondere beim Verschwenken der Geräteschalenoberseite von der Geräteschalenunterseite, einfach aus der Geräteschale herausfällt und dadurch eventuell beschädigt wird. Die Rückhaltevorrichtung ist vorzugsweise derart ausgebildet, dass diese bei einem Herausnehmen des Fluchtfiltergerätes aus der Geräteschalenunterseite das Fluchtfiltergerät nicht zurückhält, sondern selbsttätig öffnet und dadurch auch ein Herausziehen des zweiten Verschlusselementes aus dem Filter ermöglicht. Die Rückhaltevorrichtung ist vorzugsweise als wiederverschließbares System ausgebildet. Weiterhin wird die Aufgabe durch ein Verfahren zum Montieren eines Fluchtfiltergerätesystems nach einem der Vorrichtungsansprüche gelöst. Dabei ist das Verfahren zum Montieren eines Fluchtfiltergerätesystems durch nachfolgende Montageschritte gekennzeichnet:
- Befestigen des ersten Befestigungsabschnitts des ersten Zugelementes an das erste Verschlusselement,
- Befestigen des zweiten Befestigungsabschnitts des ersten Zugelementes an eine erste Position an der Innenseite der Geräteschale.
Die Reihenfolge dieser beiden Montageschritte ist egal, sodass auch zuerst der zweite Befestigungsabschnitt an der Innenseite der Geräteschale befestigt werden kann und anschließend der erste Befestigungsabschnitt an dem ersten Verschlusselement.

Ferner ist das Verfahren gekennzeichnet durch folgende Montageschritte:
- Befestigen des ersten Befestigungsabschnitts des zweiten Zugelementes an das zweite Verschlusselement.

Auch dieser Montageschritt kann vor den vorherigen Montageschritten ausgeführt werden.

Anschließend erfolgen nachfolgende Montageschritte:
- Schließen der Geräteschale bis zum Erreichen einer Montageposition zur Befestigung des zweiten Befestigungsabschnittes des zweiten Zugelementes an der Innenseite der Geräteschale, wobei in der Montageposition die Geräteschale noch nicht vollständig geschlossen ist, und Befestigen des zweiten Befestigungsabschnittes des zweiten Zugelementes an eine zweite Position an der Innenseite der Geräteschale,
- Vollständiges Schließen der Geräteschale.

Durch ein derartiges Verfahren zum Montieren eines Fluchtfiltergerätesystems ist gewährleistet, dass beim Öffnen der Geräteschale und beim Herausnehmen des Fluchtfiltergerätes aus der Geräteschale ein hundertprozentiges Aktivieren des Filters des Fluchtfiltergeräts automatisch erfolgt. Dadurch, dass das Befestigen des zweiten Befestigungsabschnittes des zweiten Zugelementes an eine zweite Position an der Innenseite der Geräteschale erst bei Erreichen einer Montageposition der Geräteschale, das heißt, kurz vor dem Schließen der Geräteschale, erfolgt, kann sichergestellt werden, dass der Befestigungsabstand der beiden Befestigungsabschnitte wenigstens des zweiten Zugelementes relativ klein ist, sodass der Entnahmeabstand, der zum Herausziehen eines Verschlusselementes aus dem Filter erforderlich ist, beim Öffnen der Geräteschale relativ schnell erreicht wird.

Durch ein derartiges Verfahren zum Montieren eines Fluchtfiltergerätesystems können die Verschlusselemente des Filters derartig an die Innenseite der Geräteschale gekoppelt werden, dass sowohl beim Öffnen der Geräteschale als auch beim Herausnehmen des Fluchtfiltergerätes aus der Geräteschale ein einfaches automatisches Herausziehen der Verschlusselemente erfolgt. Der Befestigungsabstand der Befestigungselemente der Zugelemente, die zur Kopplung der Verschlusselemente und der Innenseite der Geräteschale dienen, kann bei einem derartigen Montageverfahren relativ kurz eingestellt werden, sodass bereits bei einer geringen Öffnung der Geräteschale beziehungsweise bei einem leichten Entfernen des Fluchtfiltergerätes aus der Geräteschale ein Herausziehen der Verschlusselemente aus dem Filter durch die Zugelemente erfolgt.

Die Zugelemente können beispielsweise steif ausgebildet sein. Beispielsweise können die steif ausgebildeten Zugelemente, die Zugelementbefestigungsvorrichtungen an den Verschlusselementen sowie die Zugelementhaltevorrichtungen an der Innenseite der Geräteschale derart ausgebildet und aufeinander abgestimmt sein, dass bei Erreichen der Montageposition, das heißt, kurz vor dem Schließen der Geräteschale, die zweiten Befestigungselemente der Zugelemente automatisch an den Zugelementhaltevorrichtungen verrasten. Bei einem derart ausgebildeten Fluchtfiltergerätesystem entspricht die Montageposition vorzugsweise auch der vollständigen Schließstellung beziehungsweise annähernd der vollständigen Schließstellung der Geräteschale.

Bevorzugt ist ferner ein Verfahren, dass dadurch gekennzeichnet ist, dass wenigstens ein Zugelement flexibel ausgebildet ist, dass der erste Befestigungsabschnitt des wenigstens einen Zugelementes als erster Widerhaken, dass der zweite Befestigungsabschnitt des wenigstens einen Zugelementes als zweiter Widerhaken an den wenigstens einen Zugelement ausgebildet sind, dass zumindest ein Verschlusselement eine Zugelementbefestigungsvorrichtung mit einer Öffnung aufweist, und dass an der Innenseite der Geräteschale, insbesondere an der Geräteschalenoberseite oder der Geräteschalenunterseite, zumindest eine Zugelementhaltevorrichtung mit einer Öffnung vorgesehen ist. Das Verfahren ist dadurch gekennzeichnet, dass ein erstes Ende eines Zugelementes durch die Öffnung der Zugelementbefestigungsvorrichtung eines Verschlusselementes gezogen wird bis der erste Widerhaken dieses Zugelementes durch die Öffnung der Zugelementbefestigungsvorrichtung gezogen ist, und dass anschließend zur Herstellung des Befestigungsabstandes das zweite Ende des selben Zugelementes durch die Öffnung einer Zugelementhaltevorrichtung gezogen wird, ist der zweite Widerhaken dieses Zugelementes durch die Öffnung dieser Zugelementhaltevorrichtung gezogen ist. Bevorzugt werden zwei derartige Zugelemente verwendet und über diese beiden Zugelemente die jeweiligen Verschlusselemente mit der Innenseite der Geräteschale gekoppelt.

Die Zugelementbefestigungsvorrichtung an wenigstens einem Verschlusselement ist vorzugsweise als Arretierungstrichter ausgebildet. Der erste und der zweite Widerhaken eines Zugelementes sind vorzugsweise derart flexibel ausgebildet, dass diese jeweils in eine Richtung durch den Trichter hindurchgeführt werden können, in die andere Zugrichtung jedoch aufgrund ihrer Form und des Auseinanderspreizens nach der Durchführung durch einen Arretierungstrichter an dem Arretierungstrichter anschlagen. Ein Verschlusselement ist abschließend mit einer Zugelementhaltevorrichtung gekoppelt, wenn der erste Widerhaken an dem ersten Ende des Zugelementes in zumindest eine erste Zugrichtung an der Zugelementbefestigungsvorrichtung, insbesondere an den Arretierungstrichter des Verschlusselementes, gehalten wird, und das Zugelement derart an der Innenseite der Geräteschale angeordnet ist, dass es durch seinen zweiten Widerhaken in zumindest eine zweite Zugrichtung, die der ersten Zugrichtung entgegengerichtet oder annähernd entgegengerichtet ist, an der Innenseite der Geräteschale gehalten wird. Nach der Befestigung der Befestigungsabschnitte eines Zugelementes an einem Verschlusselement und an der Innenseite der Geräteschale liegt das Zugelement mit einer definierten Länge, das heißt einem definierten Befestigungsabstand zwischen beiden Befestigungsabschnitten des Zugelementes, zwischen dem ersten Verschlusselement der Innenseite der Geräteschale in der Geräteschale ein. Die Funktion der Zugelemente ist dann aktiviert.
Bevorzugt ist ferner ein Verfahren, bei dem wenigstens eines der Zugelemente zwischen seinen Widerhaken ein Anschlagelement aufweist, wobei nach dem Durchziehen des zweiten Widerhakens des wenigstens einen Zugelementes durch die entsprechende Zugelementhaltevorrichtung an der Innenseite der Geräteschale das Anschlagelement an die Zugelementhaltevorrichtung anschlägt und ein weiteres Durchziehen dieses Zugelementes durch die Öffnung der Zugelementhaltevorrichtung verhindert. Hierdurch ist gewährleistet, dass durch ein zu weites Hindurchziehen des Zugelementes durch die Zugelementhaltevorrichtung an der Innenseite der Geräteschale das Verschlusselement bereits während des Montagevorgangs des Fluchtfiltergerätesystems aus dem Filter herausgezogen wird. Vorzugsweise ist das Anschlagelement sehr nah an dem zweiten Befestigungselement, insbesondere dem als elastischen Widerhaken ausgebildeten zweiten Befestigungselement, an dem Zugelement angeordnet. Hierdurch ist sichergestellt, dass nach dem Hindurchführen des zweiten Widerhakens durch die Zugelementhaltevorrichtung unmittelbar anschließend das Anschlagelement an der Zugelementhaltevorrichtung anschlägt und so ein weiteres Hindurchziehen des Zugelementes durch die Zugelementhaltevorrichtung verhindert.
Weitere Merkmale, Vorteile und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen schematisch:
- Figur 1: ein als Zugband ausgebildetes erfindungsgemäß verwendbares Zugelement,
- Figur 2: das Zugband gemäß Fig. 1 an einem Verschlusselement befestigt,
- Figur 3: in einer perspektivischen Ansicht die Kopplung zwischen einem Verschlusselement und der Innenseite einer Geräteschale mittels eines Zugelementes,
- Figur 4: in einer perspektivischen Ansicht ein Fluchtfiltergerätesystem, welches gemäß dem erfindungsgemäßen Konstruktionsprinzip ausgebildet ist,
- Figur 5: in einer perspektivischen Ansicht die Kopplung zwischen einem Verschlusselement und einer Geräteschalenoberseite einer Geräteschale mittels eines Zugelementes,
- Figur 6: in einer perspektivischen Darstellung die Anordnung eines Fluchtfiltergerätes in einer Geräteschalenunterseite einer Geräteschale eines Fluchtfiltergerätesystems,
- Figur 7: eine andere perspektivische Ansicht auf ein Fluchtfiltergerätesystem, welches nach dem erfindungsgemäßen Konstruktionsprinzip ausgebildet ist, und
- Figur 8: ein Fluchtfiltergerätesystem in einer Seitenansicht, wobei die Montageposition der Geräteschale dargestellt ist.

Elemente mit gleicher Funktion und Wirkungsweise sind in den Fig. 1 bis 8 jeweils mit den gleichen Bezugszeichen versehen.

Die nachfolgenden Fig. 1 bis 8 sollen den Öffnungsmechanismus eines Fluchtfiltergerätesystems verdeutlichen und einen Überblick zum Montieren eines Fluchtfiltergerätesystems in eine Geräteschale eines Fluchtfiltergerätesystems geben.

Fig. 1 zeigt schematisch in einer Draufsicht ein Zugelement 1, 11, welches zum Herausziehen eines Verschlusselementes 20, 30 eines Filters 40 eines Fluchtfiltergerätes 50 dient. Das Zugelement 1, 11 ist flexibel, insbesondere als Stoffzugband, ausgebildet und weist ein erstes Ende 6, 16 sowie ein zweites Ende 7, 17 auf. Ferner weist das Zugelement 1, 11 einen ersten Befestigungsabschnitt 2, 12 und einen zweiten Befestigungsabschnitt 3, 13 auf. Die Befestigungsabschnitte 2, 3, 12, 13 sind bei dem Zugband 1, 11 vorzugsweise als flexible Widerhaken ausgebildet. Zwischen den beiden Befestigungsabschnitten 2, 3,12, 13 ist ein Anschlagelement 4, 14 an dem Zugelement 1, 11 angeordnet. Die Befestigungsabschnitte 2, 3, 12, 13 sowie das Anschlagelement 4, 14 sind nahe des ersten Endes 6, 16 des Zugelementes 1, 11 angeordnet. An dem sogenannten langen zweiten Ende 7, 17 ist nahe des Endes des Zugelementes 1, 11 ein Montagekontrollelement 5, 15 angeordnet. Das Montagekontrollelement 5, 15 dient zur Markierung des Erreichens der richtigen Montage des Zugelementes 1, 11 an ein Verschlusselement 20, 30 und an eine Innenseite 110, 120 einer Geräteschale 100 eines Fluchtfiltergerätesystems 70.

Fig. 2 zeigt schematisch die Befestigung des ersten Endes 6, 16 eines Zugelementes 1, 11 an einem Verschlusselement 20, 30. Das Verschlusselement 20, 30 dient zur gasdichten Abdichtung einer Filtereinlassseite oder einer Filterauslassseite eines Filters 40 eines Fluchtfiltergerätes 50. Das Verschlusselement 20, 30 ist vorzugsweise als Stopfen, insbesondere als Gummistopfen, ausgebildet. An dem Verschlusselement 20, 30 ist eine Zugelementbefestigungsvorrichtung 21, 31, insbesondere in Form eines Arretierungstrichters, vorgesehen. Zur Befestigung des Zugelementes 1, 11 an dem Verschlusselement 20, 30 wird das Zugelement 1, 11 beginnend mit dem ersten Ende 6, 16 durch die Zugelementbefestigungsvorrichtungen 21, 31 hindurchgezogen. Bezugszeichen 22 gibt die Befestigungszugrichtung des Zugelementes 1, 11, das heißt des ersten Endes 6, 16 des Zugelementes 1, 11 durch den Arretierungstrichter 21, 31 an. Das Zugelement 1, 11 wird solange durch den Arretierungstrichter 21, 31 gezogen, bis der als flexibler Widerhaken ausgebildete erste Befestigungsabschnitt 2, 12 des Zugelementes 1, 11 durch den Arretierungstrichter 21, 31 hindurchgezogen worden ist. Aufgrund seiner flexiblen Ausbildung kann der erste Befestigungsabschnitt 2, 12 durch den Arretierungstrichter 21, 31 durchgezogen werden. Nach dem Durchziehen spreizt der flexible Widerhaken 2, 12 auseinander, sodass das Zugelement 1, 11 in entgegengesetzter Richtung zur Befestigungszugrichtung 22 nicht mehr gezogen werden kann. Der flexible Widerhaken 2, 12 schlägt dann an der Außenseite des Arretierungstrichters 21, 31 an. Der zweite Befestigungsabschnitt 3, 13 des Zugelementes 1, 11 ist ebenfalls als flexibler Widerhaken ausgebildet, wobei die Orientierung des Widerhakens entgegengesetzt zu der Orientierung des ersten Widerhakens 2, 12 ist, sodass der zweite Widerhaken 3, 13 in einer zur Befestigungszugrichtung 22 entgegengesetzten Zugrichtung durch eine nicht dargestellte Zugelementhaltevorrichtung 111, 121 an der Innenseite 110, 120 einer Geräteschale 100 durchgezogen und an dieser gehalten werden kann.

Fig. 3 zeigt schematisch in einer perspektivischen Ansicht die Kopplung zwischen einem ersten Verschlusselement 20 und der Innenseite 110 einer Geräteschalenunterseite 101 einer Geräteschale 100 eines Fluchtfiltergerätesystems 70 mittels eines ersten Zugelementes 1. Das vorzugsweise als Gummistopfen ausgebildete erste Verschlusselement 20 dichtet beispielsweise die Filtereinlassseite 42 des Filters 40 gasdicht ab. Das erste Ende 6 des Zugelementes 1 ist durch die Öffnung der Zugelementbefestigungsvorrichtung 21 durchgezogen worden, sodass der erste Befestigungsabschnitt 2 des ersten Zugelementes 1 an der Zugelementbefestigungsvorrichtung 21 befestigt ist. Das flexibel ausgebildete erste Zugelement 1 ist umgelenkt worden und entlang der Innenseite 110 der Geräteschalenunterseite 101 entlanggeführt, wobei der zweite Befestigungsabschnitt 3 des Zugelementes 1 bereits durch die als Arretierungstrichter ausgebildete Zugelementhaltevorrichtung 111 an der Innenseite 110 der Geräteschalenunterseite 101 hindurchgezogen worden ist. Somit ist der zweite Befestigungsabschnitt 3 des Zugelementes 1 an der Zugelementhaltevorrichtung 111 an der Innenseite 110 der Geräteschalenunterseite 101 befestigt. Im befestigten Zustand weisen die beiden Befestigungsabschnitte 2, 3 des Zugelementes 1 zueinander einen kurzen Befestigungsabstand, vorzugsweise von weniger als 10, insbesondere weniger als 6cm, auf. Der Filter 40 weist in seinem Inneren vorteilhafterweise Hopkalit 43 auf.

Das Fluchtfiltergerät 50 und damit der Filter 40 des Fluchtfiltergerätes 50 befinden sich in der in Fig. 3 dargestellten Ansicht in einer Ruheposition 60 innerhalb der Geräteschale 100 des Fluchtfiltergerätesystems 70. In dieser Ruheposition 60 ist das Fluchtfiltergerät 50 beziehungsweise der Filter 40 mit einem Ruheabstand 61 zur Geräteschale 100 angeordnet.

Die Montage des Fluchtfiltergerätes 50 an der Geräteschalenunterseite 111 erfolgt vorzugsweise wie folgt:
Die zusammengefaltete Haube, nicht dargestellt in dieser Fig. 3, wird zusammen mit dem Filter 40, dem im Filter 40 eingebauten Verschlusselement 20 und dem bereits an dem Verschlusselement 20 montierten Zugband 1 so gehalten, dass das Zugband 1 mit der langen Seite, das heißt mit dem zweiten Ende 7 in den Arretierungstrichter 21 an der Innenseite 110 der Geräteschalenunterseite 111 eingeführt wird. Nach dem Einfügen des Zugbandes 1 durch den Arretierungstrichter 21 kann die zusammengefaltete Haube und der in die Haube integrierte Filter 40 in der Geräteschalenunterseite 101 positioniert werden.

Fig. 4 zeigt die Anordnung eines Filters 40, aufweisend Hopkalit 43 und ein weiteres Filterelement 44, in der Ruheposition 60 innerhalb einer geschlossenen Geräteschale 100 eines Fluchtfiltergerätesystems 70. Die Haube des Fluchtfiltergerätes 50 ist aus Übersichtsgründen nicht dargestellt. In der Ruheposition 60 ist das Fluchtfiltergerät 50 beziehungsweise ist der Filter 40 des Fluchtfiltergerätes 50 mit einem Ruheabstand 61 von wenigen Zentimeter, insbesondere mit weniger als 5cm, zu der Geräteschalenunterseite 101 und der Geräteschalenoberseite 102 angeordnet. Die Geräteschale 100 weist ein Verschließelement 130 zum Verschließen und Öffnen der Geräteschale 100, insbesondere zum Verschließen und Öffnen der Geräteschalenunterseite 101 und der Geräteschalenoberseite 102, auf. Die Geräteschalenoberseite 102 ist über ein Scharnier 105 schwenkbeweglich an der Geräteschalenunterseite 101 gelagert. Hierdurch ist eine definierte Öffnungsbewegung der beiden Geräteschalenseiten 101,102 vorgegeben. Das Zugband 1 aus Fig. 3 ist an der "langen Seite" des Zugbandes 1 nach außen in Richtung des Verschließelementes 130 nachgeführt. Das Zugband 1 wird an seinem zweiten Ende 7 solange gezogen, bis das Anschlagelement 4 des Zugbandes 1 an die Außenseite der Zugelementhaltevorrichtung 111 anschlägt. Der Anschlag des Anschlagelementes 4 an die als Arretierungstrichter ausgebildete Zugelementhaltevorrichtung 111 bedeutet, dass der flexible zweite Widerhaken 3 des Zugbandes 1 an der Zugelementhaltevorrichtung 111 eingerastet ist. Nach dem Befestigen beziehungsweise Einrasten des zweiten Befestigungsabschnittes 3 an der Zugelementhaltevorrichtung 111 an der Geräteschalenunterseite 101 haben die Befestigungsabschnitte 2, 3 am ersten Zugband 1 gegenüber der Zugelementbefestigungsvorrichtung 21 an dem Verschlusselement 20 und der Zugelementhaltevorrichtung 111 an der Geräteschalenunterseite 101 ihre Endposition erreicht. Ab diesem Zeitpunkt ist die Funktion des Zugbandes 1 aktiviert und eine Entnahme des Fluchtfiltergerätes 50 aus der Geräteschalenunterseite 101 ist ohne ein Herausziehen des ersten Verschlusselementes 20 aus dem Filter 40 und einer damit verbundenen Teil-Aktivierung des Filters 40 nicht mehr möglich.

Die eindeutig befestigte Position des Zugbandes 1 an der Geräteschalenunterseite 101 kann durch das in Fig. 1 dargestellte Montagekontrollelement 5, welches bevorzugterweise eine optische Markierung ist, an dem Zugband 1 außerhalb der Geräteschale 100 angezeigt werden, siehe Fig. 8. Das aus der Geräteschale 100 überstehende Zugband 1 kann entweder derart in die Geräteschalenunterseite 101 positioniert werden, dass es zu keiner Behinderung beim Öffnen der Geräteschale 100 und beim Entnehmen des Fluchtfiltergerätes 50 kommt. Denkbar ist auch, dass das Zugband 1 an einer geeigneten Stelle nach der Montage des Fluchtfiltergerätesystems 70 gekürzt wird.

Das ist in der Geräteschalenunterseite 101 positionierte Fluchtfiltergerät 50 kann zusätzlich an der Geräteschalenunterseite 101 durch eine Rückhaltevorrichtung 140 zurückgehalten werden. Diese Rückhaltevorrichtung 140 weist vorteilhafterweise verschließbare Klettelemente auf, die dazu dienen, dass nach dem Entfernen der Geräteschalenoberseite 102 von der Geräteschalenunterseite 101 das Fluchtfiltergerät 50 nicht einfach aus der Geräteschalenunterseite 101 herausfällt und gegebenenfalls beschädigt wird. Bei einer Entnahme des Fluchtfiltergerätes 50 aus der Geräteschalenunterseite 101 wird die Rückhaltevorrichtung 140 durch die aufgebrachte Entnahmekraft automatisch geöffnet und hindert dadurch nicht das Entnehmen des Fluchtfiltergerätes 50 aus der Geräteschalenunterseite 101. Die Kopplung des zweiten Verschlusselementes 50 mittels des zweiten Zugelementes 11 an der Geräteschalenoberseite 102 ist in Fig. 5 schematisch dargestellt. Auch hier ist das zweite Zugelement 11 als flexibles Zugband ausgebildet. Nach der Befestigung des ersten Befestigungsabschnitts 12 an dem zweiten Verschlusselement 30 wird das zweite Ende 17 des zweiten Zugbandes 11 durch die als Arretierungstrichter ausgebildete Zugelementhaltevorrichtung 121 an der Innenseite 120 der Geräteschalenoberseite 102 durchgeführt. Die Geräteschalenoberseite 102 wird bis zur Montageposition, das heißt, bis kurz vor dem endgültigen Verschließen der Geräteschalenseiten 101, 102 bewegt, sodass das Nachführen des zweiten Zugbandes 11 an der langen Seite des Zugbandes 11 nach außen, das heißt, in Richtung des Verschließelementes 130, gerade noch möglich ist. In der Montageposition wird das zweite Zugband 11 an seinem zweiten Ende 17 solange gezogen, bis das Anschlagelement 14 an die als Arretierungstrichter ausgebildete Zugelementhaltevorrichtung 121 anschlägt. Durch den Anschlag des Anschlagelementes 14 ist sichergestellt, dass der flexibel ausgebildete zweite Widerhaken 13 des zweiten Zugelementes 11 durch den Arretierungstrichter 121 hindurchgezogen wurde und damit seine Befestigungsposition erreicht hat. Ab diesem Zeitpunkt ist die Funktion des zweiten Zugbandes 11 ebenfalls aktiviert und das Öffnen der Geräteschale 100, insbesondere das Öffnen der Geräteschalenoberseite 102 von der Geräteschalenunterseite 101, sowie eine Entnahme des Fluchtfiltergerätes 50 aus der Geräteschale 100 ohne eine Aktivierung des Filters 40, das heißt, eine Entfernung der Verschlusselemente 20, 30, nicht mehr möglich. Dass das zweite Zugband 11 ebenfalls die eindeutig befestigte Position relativ zu der Geräteschalenoberseite 102 beziehungsweise der Zugelementhaltevorrichtung 121 eingenommen hat, kann ebenfalls durch ein Montagekontrollelement 15, siehe Fig. 1, an dem zweiten Zugband 11 außerhalb der Geräteschale 100 angezeigt werden. Auch hier kann das überstehende zweite Zugband 11 entweder so in der Geräteschale 100 positioniert werden, dass es zu keiner Behinderung beim Öffnen der Geräteschale 100 und beim Entnehmen des Fluchtfiltergerätes 50 kommt. Auch hier ist denkbar, dass der überstehende Teil des zweiten Zugbandes 11 an einer geeigneten Stelle gekürzt, beispielsweise abgeschnitten wird. Nach dem Aktivieren der beiden Zugelemente 1, 11 in der Montageposition wird die Geräteschale 100 verschlossen, insbesondere mithilfe des Verschließelementes 130. Zusätzlich kann die verschlossene Geräteschale 100 durch eine Siegelung als Indikator gegen unbeabsichtigtes Öffnen gesichert werden.

In der Fig. 7 ist in einer perspektivischen Darstellung ein Schnitt durch ein Fluchtfiltergerätesystem 70 dargestellt. Zur besseren Erkennung der Zugelemente 1, 11 ist die Haube des Fluchtfiltergerätes 50 nicht dargestellt, sondern nur der Filter 40. Das Verschließelement 130 dient einerseits zum Verschließen der Geräteschale 100, das heißt zum Verschließen der Geräteschalenoberseite 102 an der Geräteschalenunterseite 101. Gleichzeitig dient das Verschließelement 130 auch zum Öffnen der Geräteschale 100. Zum Verschließen kann das Verschließelement 130 die Geräteschalenseiten 101, 102 über eine Schnappverbindung formschlüssig verbinden. Das Verschließelement 130 kann als Öffnungslasche ausgebildet sein, an der man ziehen kann, um die Geräteschalenoberseite 102 von der Geräteschalenunterseite 101 zu entfernen. Alternativ dazu kann an dem Verschließelement 130 eine gesonderte Öffnungslasche angeordnet werden. Zur Benutzung des Fluchtfiltergerätes 50, welches in der Ruheposition 60 innerhalb der Geräteschale 100 des Fluchtfiltergerätesystems 70 angeordnet ist, muss an dem Verschließelement 130 gezogen werden. Die Geräteschalenoberseite 102 wird dabei derart zu der Geräteschalenunterseite 101 verschwenkt, bis durch die Spannung des zweiten Zugelementes 11 zwischen der Zugelementbefestigungsvorrichtung 121 an dem Verschlusselement 20 und der Zugelementhaltevorrichtung 121 an der Geräteschalenoberseite 102 das zweite Verschlusselement 20 aus dem Filter 40 herausgezogen wird. Das heißt, durch das Öffnen der Geräteschalenoberseite 102 greift mittels einer Kraftumlenkung eine definierte Öffnungskraft des zweiten Zugelementes 11 an das zweite Verschlusselement 30 an und entfernt dieses zweite Verschlusselement 30 aus dem Filter 40, beispielsweise der Filtereinlassseite 42 des Filters 40. Um eine Gegenkraft zum Entfernen des zweiten Verschlusselementes 30, welches vorzugsweise als Gummistopfen ausgebildet ist, aus dem Filter 40 zu erzeugen, wird der Filter 40 beziehungsweise das gesamte Fluchtfiltergerät 50 durch die Rückhaltevorrichtung 140 an der Geräteschalenunterseite 101 fixiert, wie Fig. 6. Somit wird das zweite Verschlusselement 30 durch die Öffnungsbewegung der Geräteschalenoberseite 102 vom Filter 40 entfernt und beispielsweise die Filtereinlassseite 42 des Filters 40 aktiviert. Anschließend greift der Benutzer das Fluchtfiltergerät 50, um dieses aus der Geräteschalenunterseite 101 zu entnehmen. Durch die Entnahme des Fluchtfiltergerätes 50 öffnet sich die Rückhaltevorrichtung 140 selbsttätig. Bei Erreichen eines bestimmten Entnahmeabstandes, der größer als der Befestigungsabstand 62 der beiden Befestigungsabschnitte 2, 3 des ersten Zugelementes 1 ist, wird das erste Verschlusselement 2 0 an dem Filter 40, insbesondere an der Filterauslassseite 43 des Filters 40, durch das erste Zugelement 1 in der Geräteschalenunterseite 101 zurückgehalten. Das heißt, durch das Herausziehen des Fluchtfiltergerätes 50 wird das zweite Verschlusselement 30 von dem Filter 40 getrennt und damit auch die zweite Filterseite, insbesondere die Filterauslassseite 43, aktiviert. Das Fluchtfiltergerät ist nun automatisch vollständig einsatzbereit, ohne das der Nutzer weitere Tätigkeiten an dem Fluchtfiltergerät 50 vornehmen muss. Die Rückhaltevorrichtung 140 übernimmt zusätzlich die Funktion, die Haube des Fluchtfiltergerätes 50 nach dem Öffnen der Geräteschalenoberseite 102 in der Ruheposition in der Geräteschalenunterseite 101 zu halten, um ein unbeabsichtigtes Herausfallen des Filtergerätes aus der Geräteschalenunterseite 101 zu vermeiden und damit eine eventuelle Beschädigung des Fluchtfiltergerätes zu verhindern.

In Fig. 7 ist nochmals schematisch in einer Seitenansicht ein Fluchtfiltergerätesystem 70 dargestellt. Das Fluchtfiltergerät 50 weist einen Filter 40 sowie eine Haube 51 mit einem Sichtfenster 52 auf. Das Fluchtfiltergerät 50 ist in einer Ruheposition 60 in der Geräteschalenunterseite 101 der Geräteschale 100 positioniert. Die Geräteschalenoberseite 102 ist nicht ganz geschlossen. Das heißt, in dieser Position der Geräteschalenoberseite 102 ist die Montageposition des zweiten Zugelementes 11 erreicht. Das zweite Zugelement 11 ist an seinem zweiten Ende 17 soweit aus dem Spalt zwischen der Geräteschalenunterseite 101 und der Geräteschalenoberseite 102 herausgezogen, dass das Montagekontrollelement 15 sichtbar wird. In dieser Position des Montagkontrollelementes 15 ist sichergestellt, dass der als flexibler Widerhaken ausgebildete zweite Befestigungsabschnitt 13 des zweiten Zugelementes 11 durch die als Arretierungstrichter ausgebildete Zugelementhaltevorrichtung 121 hindurchgezogen worden ist und das Anschlagelement 14 an der Zugelementhaltevorrichtung 121 angeschlagen ist. Nach dem Erkennen des Montagekontrollelementes 15 kann das zweite Ende 17 des zweiten Zugelementes 11 in das Innere der Geräteschale 100 eingeführt werden und die Geräteschale 100 vollständig geschlossen werden durch das Verschließelement 130. Die beiden Zugelemente 1, 11 sind dadurch aktiviert und ein Öffnen der Geräteschale 100 ohne ein Aktivieren des Filters 40 ist nicht mehr möglich.

Die voranstehende Erläuterung der Ausführungsformen beschreibt die vorliegende Erfindung ausschließlich im Rahmen von Beispielen. Selbstverständlich können einzelne Merkmale der Ausführungsformen, sofern technisch sinnvoll, frei miteinander kombiniert werden, ohne den Namen der vorliegenden Erfindung zu verlassen.

### BEZUGSZEICHENLISTE

- 1: erstes Zugelement
- 2: erster Befestigungsabschnitt
- 3: zweiter Befestigungsabschnitt
- 4: Anschlagelement
- 5: Montagekontrollelement
- 6: erstes Ende des ersten Zugelementes
- 7: zweites Ende des ersten Zugelementes

- 11: zweites Zugelement
- 12: erster Befestigungsabschnitt
- 13: zweiter Befestigungsabschnitt
- 14: Anschlagelement
- 15: Montagekontrollelement
- 16: erstes Ende des zweiten Zugelementes
- 17: zweites Ende des zweiten Zugelementes

- 20: Verschlusselement
- 21: Zugelementbefestigungsvorrichtung

- 30: Verschlusselement
- 31: Zugelementbefestigungsvorrichtung

- 40: Filter
- 41: Filtereinlassseite
- 42: Filterauslassseite
- 43: Hopkalit
- 44: Filterelement
- 45: Ausatemventil

- 50: Fluchtfiltergerät
- 51: Haube
- 52: Sichtscheibe

- 60: Ruheposition
- 61: Ruheabstand
- 62: Befestigungsabstand

- 70: Fluchtfiltergerätesystem

- 100: Geräteschale
- 101: Geräteschalenunterseite
- 102: Geräteschalenoberseite
- 105: Scharnier
- 110: Innenseite
- 111: Zugelementhaltevorrichtung
- 120: Innenseite
- 121: Zugelementhaltevorrichtung

- 130: Verschließelement

- 140: Rückhaltevorrichtung

## Patentansprüche

1. Fluchtfiltergerätesystem (70), aufweisend
- ein Fluchtfiltergerät (50)
- sowie eine Geräteschale (100), in der das Fluchtfiltergerät (50) in der Ruheposition (60) anordenbar ist, und die zum Überführen des Fluchtfiltergerätes (50) in eine Entnahmeposition geöffnet werden kann,
wobei das Fluchtfiltergerät eine Haube (51) und einen in die Haube (51) integrierten Filter (40) aufweist, der eine Filtereinlassseite (41) und eine Filterauslassseite (42) ausweist, wobei die Filtereinlassseite (41) durch ein erstes Verschlusselement (20) und die Filterauslassseite (42) durch ein zweites Verschlusselement (30) gasdicht verschlossen sind, wobei an zumindest einem Verschlusselement (20, 30) ein Zugelement (1, 11) zum Herausziehen des jeweiligen Verschlusselementes (20, 30) aus dem Filter (40) angeordnet ist,
wobei jedes Zugelement (1, 11) in einer Geräteschale (100) in einer Ruheposition (60) mit einem Ruheabstand (61) zur Geräteschale (100) angeordnet ist,
wobei das Fluchtfiltergerät (50) in eine Entnahmeposition mit einem zum Ruheabstand (61) vergrößertem Entnahmeabstand relativ zur Geräteschale (100) bewegbar ist,
wobei jedes Zugelement (1, 11) einen ersten Befestigungsabschnitt (2, 12) zum Befestigen des Zugelementes (1, 11) an dem Verschlusselement (20, 30) und einen zweiten Befestigungs-abschnitt (3, 13) zum Befestigen an einer Innenseite (110, 120) der Geräteschale (100) aufweist, wobei die beiden Befestigungsabschnitte (2, 3; 12, 13) zueinander einen Befestigungsabstand (62) aufweisen, welcher kleiner oder gleich dem Entnahmeabstand ist,
wobei ferner an der Innenseite (110, 120) der Geräteschale (100) zumindest eine Zugelementhaltevorrichtung (111, 121) zum Befestigen des zweiten Befestigungsabschnittes (3) zumindest eines Zugelementes (1, 11) angeordnet ist,
und wobei das wenigstens eine Zugelement (1, 11) und die zumindest eine Zugelementhaltevorrichtung (121) derart ausgebildet und aufeinander abgestimmt sind, dass beim Öffnen der Geräteschale (100) beim Erreichen des Entnahmeabstandes zwischen der Geräteschale (100) und dem Fluchtfiltergerät (50) das wenigstens eine Verschlusselement (20, 30) automatisch aus dem Filter (40) gezogen wird.

2. Fluchtfiltergerätesystem (70) nach Anspruch 1, **dadurch gekennzeichnet, dass gekennzeichnet, dass** die Geräteschale (100) eine Geräteschalenunterseite (101) und eine Geräteschalenoberseite (102) aufweist, die verschwenkbar miteinander verbunden sind, wobei die wenigstens eine Zugelementhaltevorrichtung (111, 121) an der Geräteschalenunterseite (101) und/oder an der Geräteschalenoberseite (102) angeordnet ist/sind.

3. Fluchtfiltergerätesystem (70) nach Anspruch 1 oder 2, **dadurch gekennzeichnet, dass gekennzeichnet, dass** die Geräteschalenunterseite (101) und die Geräteschalenoberseite (102) hart ausgebildet sind.

4. Fluchtfiltergerätesystem (70) nach Anspruch 1 bis 3, **dadurch gekennzeichnet, dass gekennzeichnet, dass** an der Innenseite (110, 120) der Geräteschale (100) Führungen zum Führen der Zugelemente (1, 11), insbesondere der zweiten Befestigungselemente (3, 13), vorgesehen sind.

5. Fluchtfiltergerätesystem (70) nach Anspruch 1 bis 4, **dadurch gekennzeichnet, dass gekennzeichnet, dass** die Geräteschale (100) ein Verschließelement (130) zum Verschließen und Öffnen der Geräteschale (100), insbesondere zum Verschließen und öffnen der Geräteschalenunterseite (101) und der Geräteschalenoberseite (102), aufweist.

6. Fluchtfiltergerätesystem (70) nach Anspruch 3 bis 5, **dadurch gekennzeichnet, dass gekennzeichnet, dass** ein Federelement an der Innenseite (110, 120) der Geräteschale (100) angeordnet ist, welches bei geschlossener Geräteschale (100) mit einer Federkraft gegen die Innenseiten (110, 120) der Geräteschalenunterseite (101) und der Geräteschalenoberseite (102) drückt.

7. Fluchtfiltergerätesystem (70) nach Anspruch 1 bis 6, **dadurch gekennzeichnet, dass gekennzeichnet, dass** dieses eine Rückhaltevorrichtung (140) zum Zurückhalten des Fluchtfiltergerätes (50) aufweist.

8. Verfahren zum Montieren eines Fluchtfiltergerätesystems (70) nach einem der Ansprüche 1 bis 7, **gekennzeichnet durch** nachfolgende Montageschritte:
- Befestigen des ersten Befestigungsabschnitts (2) des ersten Zugelements (1) an das erste Verschlusselement (20),
- Befestigen des zweiten Befestigungsabschnitts (3) des ersten Zugelements (1) an eine erste Position an der Innenseite (110) der Geräteschale (100),
- Befestigen des ersten Befestigungsabschnitts (12) des zweiten Zugelements (11) an das zweite Verschlusselement (30),
- Schließen der Geräteschale (100) bis zum Erreichen einer Montageposition zur Befestigung des zweiten Befestigungsabschnitts (13) an der Innenseite (120) der Geräteschale (100), wobei in der Montageposition die Geräteschale (100) noch nicht vollständig geschlossen ist, und
- Befestigen des zweiten Befestigungsabschnitts (13) des zweiten Zugelements (11) an eine zweite Position an der Innenseite (120) der Geräteschale (100),
- Vollständiges Schließen der Geräteschale (100).

9. Verfahren nach Anspruch 8, **dadurch gekennzeichnet, dass** wenigstens ein Zugelement (1, 11) flexibel ausgebildet ist, dass der erste Befestigungsabschnitt (2, 12) des wenigstens einen Zugelements (1, 11) als erster Widerhaken und dass der zweite Befestigungsabschnitt (3, 13) des wenigstens einen Zugelementes (1, 11) als zweiter Widerhaken an dem wenigstens einen Zugelement (1, 11) ausgebildet sind, dass zumindest ein Verschlusselement (20, 30) eine Zugelementbefestigungsvorrichtung (21, 31) mit einer Öffnung aufweist, dass an der Innenseite (110,120) der Geräteschale (100) zumindest eine Zugelementhaltevorrichtung (111, 121) mit einer Öffnung vorgesehen ist, dass ein erstes Ende (6) eines Zugelementes (1, 11) durch die Öffnung der Zugelementbefestigungsvorrichtung (21, 31) eines Verschlusselementes (20, 30) gezogen wird bis der erste Widerhaken (2) dieses Zugelementes (1, 11) durch die Öffnung der Zugelementbefestigungsvorrichtung (21, 31) gezogen ist, und dass anschließend zum Herstellen des Befestigungsabstandes das zweite Ende (7) desselben Zugelementes (1, 11) durch die Öffnung der Zugelementhaltevorrichtung (111, 121) gezogen wird bis der zweite Widerhaken (3) dieses Zugelementes (1, 11) durch die Öffnung dieser Zugelementhaltevorrichtung (111, 121) gezogen ist.

10. Verfahren nach Anspruch 9, **dadurch gekennzeichnet, dass** wenigstens eines der Zugelemente (1, 11) zwischen seinen Widerhaken (2, 3; 12, 13) ein Anschlagelement (4, 14) aufweist, wobei nach dem Durchziehen des zweiten Widerhakens (3, 13) des wenigstens einen Zugelementes (1, 11) durch die entsprechende Zugelementhaltevorrichtung (111, 121) an der Innenseite (110. 120) der Geräteschale (100) das Anschlagelement (4, 14) an die Zugelementhaltevorrichtung (111, 121) anschlägt und ein weiteres Durchziehen dieses Zugelementes (1, 11) durch die Öffnung der Zugelementhaltevorrichtung (111, 121) verhindert.

## Claims

1. A system (70) of filter escape devices, having
- a filter escape device (50),
- and also a device shell (100) in which the filter escape device (50) can be arranged in the resting position (60) and which can be opened to transfer the filter escape device (50) into a removal position,
wherein the filter escape device has a hood (51) and a filter (40) which is integrated into the hood (51) and has a filter inlet side (41) and a filter outlet side (42), wherein the filter inlet side (41) is closed in a gas-tight manner by a first closing element (20), and the filter outlet side (42) is closed in a gas-tight manner by a second closing element (30), wherein arranged at at least one closing element (20, 30) there is a pulling element (1, 11) for pulling the respective closing element (20, 30) out of the filter (40),
wherein each pulling element (1, 11) is arranged in a device shell (100) in a resting position (60) at a resting distance (61) from the device shell (100),
wherein the filter escape device (50) can be moved into a removal position at a removal distance relative to the device shell (100) that is increased with respect to the resting distance (61),
wherein each pulling element (1, 11) has a first securing section (2, 12) to secure the pulling element (1, 11) to the closing element (20, 30) and a second securing section (3, 13) for securement to an inner side (110, 120) of the device shell (100), wherein the two securing sections (2, 3; 12, 13) are at a securing distance (62) from each other that is smaller than or equal to the removal distance,
wherein arranged, furthermore, on the inner side (110, 120) of the device shell (100) there is at least one pulling-element holding arrangement (111, 121) for securement of the second securing section (3) of at least one pulling element (1, 11),
and wherein the at least one pulling element (1, 11) and the at least one pulling-element holding arrangement (121) are formed and matched to each other in such a way that when the device shell (100) is opened, upon attainment of the removal distance between the device shell (100) and the filter escape device (50), the at least one closing element (20, 30) is automatically pulled out of the filter (40).

2. A system (70) of filter escape devices according to claim 1, **characterised in that** the device shell (100) has a device shell lower side (101) and a device shell upper side (102) which are connected together in a pivotable manner, wherein the at least one pulling-element holding arrangement (111, 121) is arranged on the device shell lower side (101) and/or on the device shell upper side (102).

3. A system (70) of filter escape devices according to claim 1 or 2, **characterised in that** the device shell lower side (101) and the device shell upper side (102) are formed so as to be hard.

4. A system (70) of filter escape devices according to claim 1 to 3, **characterised in that** provided on the inner side (110, 120) of the device shell (100) there are guides for guiding the pulling elements (1, 11), in particular the second securing elements (3, 13).

5. A system (70) of filter escape devices according to claim 1 to 4, **characterised in that** the device shell (100) has a closing element (130) to close and open the device shell (100), in particular to close and open the device shell lower side (101) and the device shell upper side (102).

6. A system (70) of filter escape devices according to claim 3 to 5, **characterised in that** arranged on the inner side (110, 120) of the device shell (100) there is a spring element which, when the device shell (100) is closed, presses with a spring force against the inner sides (110, 120) of the device shell lower side (101) and the device shell upper side (102).

7. A system (70) of filter escape devices according to claim 1 to 6, **characterised in that** it has a retaining arrangement (140) to retain the filter escape device (50).

8. A method for assembling a system (70) of filter escape devices according to one of claims 1 to 7, **characterised by** the following assembly steps:
- securement of the first securing section (2) of the first pulling element (1) to the first closing element (20),
- securement of the second securing section (3) of the first pulling element (1) to a first position on the inner side (110) of the device shell (100),
- securement of the first securing section (12) of the second pulling element (11) to the second closing element (30),
- closure of the device shell (100) until an assembly position is attained for securement of the second securing section (13) to the inner side (120) of the device shell (100), wherein in the assembly position the device shell (100) is not yet completely closed, and
- securement of the second securing section (13) of the second pulling element (11) to a second position on the inner side (120) of the device shell (100),
- complete closure of the device shell (100).

9. A method according to claim 8, **characterised in that** at least one pulling element (1, 11) is formed in a flexible manner, **in that** the first securing section (2, 12) of the at least one pulling element (1, 11) is formed as a first barb and the second securing section (3, 13) of the at least one pulling element (1, 11) is formed as a second barb on the at least one pulling element (1, 11), **in that** at least one closing element (20, 30) has a pulling-element securing arrangement (21, 31) with an opening, **in that** provided on the inner side (110, 120) of the device shell (100) there is at least one pulling-element holding arrangement (111, 121) with an opening, **in that** a first end (6) of a pulling element (1, 11) is pulled through the opening of the pulling-element securing arrangement (21, 31) of a closing element (20, 30) until the first barb (2) of this pulling element (1, 11) is pulled through the opening of the pulling-element securing arrangement (21, 31), and **in that** subsequently in order to establish the securement distance the second end (7) of the same pulling element (1, 11) is pulled through the opening of a pulling-element holding arrangement (111, 121) until the second barb (3) of this pulling element (1, 11) is pulled through the opening of this pulling-element holding arrangement (111, 121).

10. A method according to claim 9, **characterised in that** at least one of the pulling elements (1, 11) has a stop element (4, 14) between its barbs (2, 3; 12, 13), wherein after the second barb (3, 13) of the at least one pulling element (1, 11) has been pulled through through the corresponding pulling-element holding arrangement (111, 121) on the inner side (110, 120) of the device shell (100) the stop element (4, 14) strikes the pulling-element holding arrangement (111, 121) and prevents this pulling element (1, 11) from being pulled through further through the opening of the pulling-element holding arrangement (111, 121).

## Revendications

1. Système autosauveteur filtrant (70) comprenant
- un appareil (50) à filtre d'évacuation d'urgence,
- ainsi qu'une coque (100) dans laquelle ledit appareil (50) à filtre d'évacuation d'urgence peut être disposé à l'emplacement de repos (60), et qui peut être ouverte en vue de transférer ledit appareil (50) à filtre d'évacuation d'urgence à un emplacement de prélèvement,
ledit appareil à filtre d'évacuation d'urgence étant muni d'un capot (51) et d'un filtre (40) qui est intégré dans ledit capot (51), et comprend un côté admission (41) et un côté sortie (42), le côté admission (41) du filtre et le côté sortie (42) dudit filtre étant respectivement clos par un premier élément obturateur (20) et par un second élément obturateur (30), avec étanchéité aux gaz, sachant qu'un élément de traction (1, 11) est disposé sur au moins un élément obturateur (20, 30), en vue d'extraire l'élément obturateur considéré (20, 30) hors dudit filtre (40),
chaque élément de traction (1, 11) étant logé dans une coque (100) de l'appareil en un emplacement de repos (60), avec une distance au repos (61) par rapport à ladite coque (100),
ledit appareil (50) à filtre d'évacuation d'urgence pouvant être mû vis-à-vis de la coque (100) dudit appareil, jusqu'à un emplacement de prélèvement, avec une distance de prélèvement accrue par rapport à ladite distance au repos (61),
chaque élément de traction (1, 11) comprenant une première zone de fixation (2, 12) conçue pour fixer ledit élément de traction (1, 11) à l'élément obturateur (20, 30), et une seconde zone de fixation (3, 13) dévolue à la fixation à une face interne (110, 120) de la coque (100) de l'appareil, les deux zones de fixation (2, 3 ; 12, 13) étant espacées, l'une de l'autre, d'une distance de fixation (62) inférieure ou égale à ladite distance de prélèvement,
sachant que, par ailleurs, au moins un dispositif (111, 121) de maintien d'un élément de traction est implanté à la face interne (110, 120) de ladite coque (100) de l'appareil, en vue de fixer la seconde zone de fixation (3) d'au moins un élément de traction (1, 11),
et sachant que l'élément de traction (1, 11) à présence minimale, et le dispositif de maintien (121) à présence minimale, sont réalisés et mutuellement coordonnés de façon telle que, lors de l'ouverture de la coque (100) de l'appareil, l'élément obturateur (20, 30), à présence minimale, soit tiré automatiquement hors du filtre (40) lorsqu'est atteinte la distance de prélèvement entre ladite coque (100) et ledit appareil (50) à filtre d'évacuation d'urgence.

2. Système autosauveteur filtrant (70) selon la revendication 1, **caractérisé par le fait que** la coque (100) de l'appareil est munie d'une face inférieure (101) et d'une face supérieure (102) reliées l'une à l'autre avec faculté de pivotement, le dispositif (111, 121) de maintien d'un élément de traction, à présence minimale, étant implanté à la face inférieure (101) de la coque et/ou à la face supérieure (102) de ladite coque.

3. Système autosauveteur filtrant (70) selon la revendication 1 ou 2, **caractérisé par le fait que** la face inférieure (101) de la coque de l'appareil, et la face supérieure (102) de ladite coque, sont de réalisation dure.

4. Système autosauveteur filtrant (70) selon les revendications 1 à 3, **caractérisé par le fait que** des guides affectés au guidage des éléments de traction (1, 11), en particulier des seconds éléments de fixation (3, 13), sont prévus à la face interne (110, 120) de la coque (100) de l'appareil.

5. Système autosauveteur filtrant (70) selon les revendications 1 à 4, **caractérisé par le fait que** la coque (100) de l'appareil est pourvue d'un élément d'occultation (130) dévolu à la fermeture et à l'ouverture de ladite coque (100), notamment à la fermeture et à l'ouverture de la face inférieure (101) de la coque et de la face supérieure (102) de ladite coque.

6. Système autosauveteur filtrant (70) selon les revendications 3 à 5, **caractérisé par** la présence, à la face interne (110, 120) de la coque (100) de l'appareil, d'un élément élastique qui exerce une pression contre les faces internes (110, 120) de la face inférieure (101) de la coque et de la face supérieure (102) de ladite coque, avec une force élastique, lorsque ladite coque (100) est à l'état fermé.

7. Système autosauveteur filtrant (70) selon les revendications 1 à 6, **caractérisé par le fait que** ce dernier est doté d'un dispositif de retenue (140) conçu pour retenir l'appareil (50) à filtre d'évacuation d'urgence.

8. Procédé de montage d'un système autosauveteur filtrant (70) conforme à l'une des revendications 1 à 7, **caractérisé par** les étapes de montage suivantes :
- fixation, au premier élément obturateur (20), de la première zone de fixation (2) du premier élément de traction (1),
- fixation à la face interne (110) de la coque (100) de l'appareil, en un premier emplacement, de la seconde zone de fixation (3) dudit premier élément de traction (1),
- fixation, au second élément obturateur (30), de la première zone de fixation (12) du second élément de traction (11),
- fermeture de la coque (100) de l'appareil jusqu'à ce que soit atteint un emplacement de montage conçu pour fixer la seconde zone de fixation (13) à la face interne (120) de ladite coque (100), ladite coque (100) n'étant pas encore intégralement fermée audit emplacement de montage,
- fixation à ladite face interne (120) de la coque (100) de l'appareil, en un second emplacement, de ladite seconde zone de fixation (13) dudit second élément de traction (11), et
- fermeture intégrale de ladite coque (100) de l'appareil.

9. Procédé selon la revendication 8, **caractérisé par le fait qu'**au moins un élément de traction (1, 11) est de réalisation flexible ; **par le fait que** la première zone de fixation (2, 12) de l'élément de traction (1, 11) à présence minimale est réalisée sous la forme d'un premier ardillon, la seconde zone de fixation (3, 13) dudit élément de traction (1, 11) à présence minimale étant réalisée sous la forme d'un second ardillon, sur ledit élément de traction (1, 11) à présence minimale ; **par le fait qu'**au moins un élément obturateur (20, 30) comporte un dispositif (21, 31) de fixation d'un élément de traction, pourvu d'un orifice ; **par le fait qu'**au moins un dispositif (111, 121) de maintien d'un élément de traction, muni d'un orifice, est prévu à la face interne (110, 120) de la coque 100) de l'appareil ; **par le fait qu'**une première extrémité (6) d'un élément de traction (1, 11) est tirée à travers l'orifice du dispositif (21, 31) de fixation dudit élément de traction d'un élément obturateur (20, 30), jusqu'à ce que le premier ardillon (2) de cet élément de traction (1, 11) soit tiré à travers l'orifice dudit dispositif de fixation (21, 31) ; et **par le fait qu'**au stade successif, en vue d'instaurer la distance de fixation, la seconde extrémité (7) du même élément de traction (1, 11) est tirée à travers l'orifice d'un dispositif (111, 121) de maintien d'un élément de traction, jusqu'à ce que le second ardillon (3) de cet élément de traction (1, 11) soit tiré à travers l'orifice de ce dispositif de maintien (111, 121).

10. Procédé selon la revendication 9, **caractérisé par le fait qu'**au moins l'un des éléments de traction (1, 11) comporte un élément de butée (4, 14) entre ses ardillons (2, 3 ; 12, 13), sachant qu'à l'issue de l'engagement du second ardillon (3, 13) de l'élément de traction (1, 11) à présence minimale, à travers le dispositif correspondant (111, 121) de maintien d'un élément de traction, à la face interne (110, 120) de la coque (100) de l'appareil, ledit élément de butée (4, 14) vient se plaquer contre ledit dispositif de maintien (111, 121) et empêche une poursuite de l'engagement de cet élément de traction (1, 11) à travers l'orifice dudit dispositif de maintien (111, 121).
